# EUROPÄISCHE PATENTSCHRIFT

(11) **EP 4 303 407 B1**
(45) Veröffentlichungstag und Bekanntmachung des Hinweises auf die Patenterteilung: **27.11.2024**
(21) Anmeldenummer: 22183988.9
(22) Anmeldetag: 09.07.2022
(51) Int. Cl.: F01K 25/06, F02G 1/043, F22B 27/00

(54) **VORRICHTUNG UND VERFAHREN ZUR UMWANDLUNG VON NIEDERTEMPERATURWÄRME IN TECHNISCH NUTZBARE MECHANISCHE ENERGIE**
APPARATUS AND METHOD FOR CONVERTING LOW TEMPERATURE HEAT INTO TECHNICALLY USABLE MECHANICAL ENERGY
DISPOSITIF ET PROCÉDÉ DE CONVERSION DE CHALEUR À BASSE TEMPÉRATURE EN ÉNERGIE MÉCANIQUE TECHNIQUEMENT UTILISABLE

(43) Veröffentlichungstag der Anmeldung: 10.01.2024
(73) Patentinhaber: Roßberg, Kristian, 28203 Bremen (DE)
(72) Erfinder: Roßberg, Kristian, 28203 Bremen (DE)

(56) Entgegenhaltungen:
- WO-A1-2006/126241
- DE-A1- 102018 130 412
- US-A1- 2001 054 289
- US-A1- 2013 341 929
- US-A1- 2022 186 679

## Beschreibung

Die Erfindung betrifft Vorrichtungen und Verfahren zur Umwandlung von Niedertemperaturwärme mit einer Temperatur von maximal 200°C in technisch nutzbare mechanische Energie und nachfolgend elektrische Energie.

### Stand der Technik

Aufgrund der geringen Temperaturdifferenz von Niedertemperaturwärmequellen zu möglichen Wärmesenken wie Wasser oder Umgebungsluft und des daraus resultierenden niedrigen theoretischen Wirkungsgrades ist die möglichst vollständige Ausnutzung der theoretisch nutzbaren thermischen Energie wünschenswert. Möglich wird dies durch Realisierung eines Trilateral-Cycle (TLC-) Prozesses nach Smith (US4,557,112), der theoretisch den höchsten exergetischen Wirkungsgrad im Vergleich zu anderen Wärmekraftprozessen wie einem Dampfkraftprozess oder ORC-Prozess aufweist.

Im TLC-Prozess nach Smith (siehe Fig. 1) durchläuft ein Arbeitsmittel die Schritte:
- Isochore Druckerhöhung (Pkt. 1 - Pkt. 2)
- Isobare Wärmezufuhr ohne Verdampfung des Arbeitsmittels (Pkt. 2 - Pkt. 3)
- Isentrope Entspannungsverdampfung bei kontinuierlicher Druckverringerung mit gleichzeitiger Volumenvergrößerung und Verrichten von Volumenarbeit (Pkt. 3 - Pkt. 5)
- Isobare Wärmeabfuhr und Kondensation des verdampften Anteils des Arbeitsmittels (Pkt. 5 - Pkt. 1)

Der prinzipielle Aufbau einer Vorrichtung nach dem Stand der Technik ist in Fig.2 dargestellt. Beginnend beim Punkt 1 wird ein Arbeitsmittel durch eine Druckpumpe unter Arbeitsdruck gesetzt, es wird in einem Wärmetauscher externe Wärme zugeführt, diese durch Teilverdampfung des Arbeitsmittels in einer Wärmekraftmaschine in eine Rotationsbewegung umgesetzt die einen Generator antreibt. Der entstandene Arbeitsmitteldampf wird nach Austritt aus der Wärmekraftmaschine kondensiert und der Kreislauf beginnt erneut.

Die technische Herausforderung des TLC-Prozesses liegt in der Umsetzung der Teilverdampfung als erzwungene Entspannungsverdampfung mit einer senkrecht fallenden Verdampfungskurve (siehe Fig. 1, T-S-Diagramm, Verlauf von Punkt 3 zu Punkt 5) durch das Nassdampfgebiet des Arbeitsmittels mit einem hohen Anteil an Flüssigkeit.

Das kontinuierliche, gleichzeitige und räumliche Nebeneinander von:
- Reduktion des Arbeitsdruckes zur Initiierung der Entspannungsverdampfung des Arbeitsmittels
- Volumenvergrößerung durch die Entspannungsverdampfung des Arbeitsmittels
- Verrichten von Expansionsarbeit durch den entstehenden Dampf des Arbeitsmittel
- im Nassdampfgebiet des Arbeitsmittels mit einem hohen Flüssigkeitsanteil
stellt hohe technische Anforderungen an die verwendete Vorrichtung.

Bekannt sind verschiedene Vorrichtungen zur Umsetzung der Entspannungsverdampfung eines TLC-Prozesses:
- US 3 169 375 A benennt Rotationsmaschinen
- US 4 557 112 A benennt Screw- und Vaneexpander
- US 7 093 503 B1 und DE102007041457 A1 nennen Turbinensysteme
- WO 2007 115 769 A2 verweist auf Kolbenmaschinen

Die Fachliteratur benennt überdies Scrollexpander und weitere Varianten von Rotary-Vane-Expandern als Expansionsmaschine.

Diese Vorrichtungen wurden zumeist als Kompressionsmaschinen für die Komprimierung von Gasen entwickelt oder aus Maschinen für andere Wärmekraftprozesse abgeleitet und weisen für eine Entspannungsverdampfung nach dem TLC-Prozess teils ungünstige Parameter auf.

Dazu gehören:
- Die p-V-Kennlinie der Vorrichtung entspricht nicht oder nur ungenügend der p-V-Verdampfungskennlinie des Arbeitsmittels, was zu Umwandlungsverlusten führt
- Ein zu geringes Expansionsverhältnis von Volumen und Druck und dadurch kein vollständiges Durchlaufen der Verdampfungskurve, was zu ungenutzter thermischer Energie führt
- hohe Spalt-Verluste an technisch bedingten Dichtflächen bei durch höhere Temperaturen bedingten höheren Arbeitsdrücken
- Schlechte Anpassung der Vorrichtung an Veränderungen der Eingangstemperatur bzw. der Kondensationstemperatur aufgrund mechanisch vorgegebener Arbeitspunkte
- Reibungsverluste
- Z.T. hohe Drehzahlen der Vorrichtung, die zusätzliche, verlustbehaftete Getriebe erfordern
- Aufwendig und teuer zu fertigende Spezialkomponenten (wie u.a. Turbinen, Screw-Expander)
- Bauteilschäden durch Tröpfchenerosion, ausgelöst durch eine schnelle, schlagartige Entspannungsverdampfung

Ein weiterer Punkt, der in der wissenschaftlichen Literatur häufig betont wird, ist die notwendige Pumpleistung, um am Anfang des Prozesses den benötigten Arbeitsdruck für das kalte flüssige Arbeitsmittel zu erzeugen, für die ein nicht geringer Teil der zuvor erzeugten Energie benötigt wird.

Bekannt sind weiterhin verschiedene Vorrichtungen mit Rohrsystemen zur Umwandlung von thermischer Energie in technisch nutzbare Energie:
- US 2001 054 289 A1 bzw. US 6 412 281 B2 erzeugen nach dem Prinzip einer Mammutpumpe durch Verdampfung eines Arbeitsmediums eine umlaufende Strömung eines zweiten, erwärmten Mediums
- DE 10 2018 130 412 A1, DE 40 35 870 A1, DE 29 43 686 A1, US 4 187 686 A sowie US 3 953 971 A realisieren in verschiedenen Variationen eine Verdampfung eines Arbeitsmittels auf einem unteren Niveau, Aufstieg des Dampfes auf eine höheres Niveau, Kondensation auf diesem Niveau und Energiegewinnung durch Rückführung auf das untere Niveau

### Aufgabe der Erfindung

Ziel der vorliegenden Erfindung ist eine technische Lösung zur Umwandlung von Niedertemperaturwärme in technisch nutzbare Energie unter Realisierung einer Entspannungsverdampfung nach dem TLC-Prozesses (Fig. 1) bei gleichzeitiger Beseitigung der Nachteile der bisher bekannten Vorrichtungen.
D.h. die neue technische Lösung soll folgende Eigenschaften aufweisen:
- die p-V-Kennlinie der Vorrichtung entspricht der p-V-Verdampfungskennlinie des Arbeitsmittels
- Ein großes volumenbezogenes Expansionsverhältnis
- Ein großes druckbezogenes Expansionsverhältnis
- geringe Spaltverluste an technisch bedingten Dichtflächen
- Vermeidung einer schlagartigen Entspannungsverdampfung und dadurch ausgelöster Tröpfchenerosion
- Minimierung der zur Erzeugung des Arbeitsdruckes erforderlichen Pumpleistung
- Leichte Anpassung an Veränderungen der thermischen Umgebungsparameter wie Temperatur der Wärmequelle bzw. der Kondensationstemperatur
- Abdeckung eines großen Temperaturbereichs der Temperatur der NiedertemperaturWärmequelle und der Kondensationstemperatur

### Erläuterung des Lösungsansatzes

Die Aufgabe wird erfindungsgemäß wie in den Ansprüchen definiert gelöst durch eine Energiewandlungsvorrichtung sowie ein Verfahren zur Umwandlung von thermischer Energie in potentielle Energie sowie eine Vorrichtung und Verfahren mit einer zweimaligen Energiewandlung:
- Erste Wandlung: Umwandlung der thermischen Energie eines Arbeitsmittels in potentielle Energie des Arbeitsmittels durch Anheben des Arbeitsmittels von einem unteren Niveau auf ein oberes Niveau unter Realisierung einer Entspannungsverdampfung nach dem TLC-Prozess
- Zweite Wandlung: Umwandlung der potentiellen Energie des Arbeitsmittels in technisch nutzbare Energie durch Rückführung des Arbeitsmittels vom oberen auf das untere Niveau und Umwandlung des statischen Druckes des Arbeitsmittels in mechanische Energie, z.B. in einem Hydraulikmotor / -turbine

### Neu sind:

- Die erste Energiewandlungsvorrichtung und das Verfahren zur Wandlung von thermischer Energie in potentielle Energie unter Realisierung einer Entspannungsverdampfung nach dem TLC-Prozess
- Die Vorrichtung und das Verfahren der zweimaligen Wandlung unter Verwendung der neuartigen ersten Energiewandlungsvorrichtung

Zur besseren Unterscheidbarkeit wird die erste Energiewandlungsvorrichtung nachfolgend **"Erster Energiewandler"** genannt.

Die Vorrichtung mit zweimaliger Energiewandlung wird nachfolgend als **"Gesamtsystem"** bezeichnet Der im Gesamtsystem realisierte thermodynamische Prozess mit zweimaliger Energiewandlung wird aufgrund seiner Ähnlichkeit zum bekannten TLC-Prozess und zur besseren Unterscheidung zum Stand der Technik nachfolgend als **"TLC2-Prozess"** bezeichnet.

Die in Fig.1 benutzten Bezugszeichen des TLC-Prozesses werden beim TLC2-Prozess identisch verwendet.

### Gesamtsystem mit zweimaliger Energiewandlung

Kernkomponente des Gesamtsystems 11 nach Fig. 4 ist der erste Energiewandler 21.

In Fig. 3 sind die thermodynamischen Details des TLC2-Prozesses für das Gesamtsystem 11 sowie das dazugehörige T-S und p-V-Diagramm dargestellt.

Das am Punkt 2 unter Druck stehende Arbeitsmittel wird in einem Wärmetauscher 31 durch extern zugeführte thermische Energie erwärmt und dem ersten Energiewandler 21 zugeführt.

Im ersten Energiewandler 21 zur Wandlung thermischer Energie in potentielle Energie wird der Schritt der Entspannungsverdampfung (siehe Fig.3, T-S-Diagramm) vom Arbeitspunkt 3 mit der maximalen Temperatur bis zum Arbeitspunkt 5 mit der minimalen Temperatur vollständig durchlaufen. Dadurch wird ein Maximum beim exergetischen Wirkungsgrad erreicht.

Das durch den ersten Energiewandler 21 angehobene und teilweise verdampfte Arbeitsmittel wird nach Austritt aus dem ersten Energiewandler 21 aufgefangen, der Arbeitsmitteldampf 54 kondensiert, zusammen mit dem flüssig gebliebenen Arbeitsmittel 51 gesammelt und unter Verrichtung von mechanischer Arbeit in einem zweiten Energiewandler 34 wieder zum unteren Niveau zurückgeführt. Abweichend zum ursprünglichen TLC-Prozess nach Fig. 1 gibt es beim TLC2-Prozess zwischen den thermodynamischen Punkten 1 und 2 einen weiteren Punkt 7, an dem das kalte Arbeitsmittel 51 einen höheren Druck aufweist, als nach dem TLC2-Prozess am Punkt 2 erforderlich ist.

Diese Druckdifferenz zwischen den Punkten 7 und 2 des TLC2-Prozesses wird im zweiten Energiewandler 34 in technisch nutzbare Energie umgesetzt. Gleichzeitig entfällt damit die nach dem Stand der Technik erforderliche Pumpe zur Erzeugung des notwendigen Arbeitsdruckes.

Das Produkt aus Druckdifferenz und Volumen des Arbeitsmittels entspricht der im ersten Energiewandler 21 in potentielle Energie gewandelten thermischen Energie.

### Der erste Energiewandler

Die physikalische und technische Grundlage für den ersten Energiewandler 21 (siehe Fig. 5a) sind jeweils durch zwei Kolben 170 begrenzte und mit warmem Arbeitsmittel AM gefüllte Arbeitsbereiche AB.

Eine Vielzahl dieser durch Kolben 170 getrennter Arbeitsbereiche sind übereinander in einem aufwärts gerichtetem Rohr angeordnet (siehe Fig. 5b).

Jeder Arbeitsbereich steht dabei unter einem lokalen Arbeitsdruck pA, der durch die im Rohr über dem jeweiligen Arbeitsbereich befindlichen weiteren Arbeitsbereiche erzeugt wird.

Entsprechend der Anzahl der oberhalb eines einzelnen Arbeitsbereiches befindlichen weiteren Arbeitsbereiche und dem dadurch in einem einzelnen Arbeitsbereich herrschenden lokalen Arbeitsdruck pA ist das Arbeitsmittel AM in einer Entspannungsverdampfung bei gleichzeitiger Volumenvergrößerung teilweise verdampft und hat sich durch die Entspannungsverdampfung abgekühlt (siehe Fig. 5b).

Durch die Volumenvergrößerung werden alle darüber befindlichen Arbeitsbereiche angehoben.

Durch Zuführung neuer Arbeitsbereiche (siehe Fig. 5b) auf dem unteren Niveau des aufwärts gerichteten Rohres werden die darüber befindlichen Arbeitsbereiche soweit angehoben, das der oberste Arbeitsbereich auf dem oberen Niveau aus dem aufwärts gerichtetem Rohr austritt.

Das verringert den lokalen Arbeitsdruck pA für alle nachfolgenden Arbeitsbereiche.

Diese Druckverringerung führt bei allen Arbeitsbereichen im Rohr zu kleinen Entspannungsverdampfungen und damit kleinen Volumenvergrößerungen jedes einzelnen Arbeitsbereichs und folglich einem Anheben aller darüber befindlichen Arbeitsbereiche.

Die Summe dieser vielen kleinen Volumenvergrößerungen ergibt eine große Volumenvergrößerung, die den obersten Arbeitsbereich stark anhebt (siehe Fig.5b - resultierende Wegänderung) und - nach Zuführung eines neuen Arbeitsbereiches auf dem unteren Niveau - auf dem oberen Niveau austreten lässt.

Damit dieser Vorgang sich kontinuierlich wiederholt, werden auf dem unteren Niveau ständig neue Arbeitsbereiche mit warmem Arbeitsmittel unter einem Dosierdruck pD zugeführt.

### Weiterentwicklung des ersten Energiewandlers

Das in Fig.5 skizzierte Prinzip des ersten Energiewandlers erfordert eine um so größere Höhe des aufwärts gerichteten Rohres - zum Aufbau des mit der Temperatur steigenden maximalen Arbeitsdrucks pA - je größer die Temperaturdifferenz zwischen der Niedertemperaturwärmequelle und der Dampfverflüssigungstemperatur (gegeben durch die Temperatur der Wärmesenke) ist.

Es können dadurch Höhen von mehreren hundert Meter bis über 1000 Meter erforderlich werden. Dies kann gemäß einer vorteilhaften Weiterentwicklung des ersten Energiewandlers (siehe Fig. 6a-b) dadurch vermieden werden, das zwischen zwei Arbeitsbereiche AB ein zusätzlicher Gewichtsbereich GB gefüllt mit einem Gewichtsmedium 60 eingefügt wird (siehe Fig. 6a).

Das Gewichtsmedium ist im Gegensatz zum Arbeitsmittel nicht durch die Wärmequelle erwärmt. Hinsichtlich ihrer Zusammensetzung können - aber müssen nicht - Arbeitsmittel und Gewichtsmedium identisch sein, d.h. als Gewichtsmedium wird nicht erwärmtes Arbeitsmittel eingesetzt.

Das Gewichtsmedium bewirkt - bei ansonsten gleichen Abläufen wie zu Fig 5 beschrieben - durch sein Eigengewicht eine Erhöhung des Arbeitsdruckes auf jeden im aufwärts gerichteten Rohr befindlichen Arbeitsbereich AB. Damit ist es möglich - wie später gezeigt wird - die erforderliche Höhe des aufwärts führenden Rohres zum Aufbau des Arbeitsdruckes pA deutlich zu reduzieren.

Der in Fig. 7 dargestellte Aufbau des Gesamtsystems 12 mit einem weiterentwickelten ersten Energiewandler 22 ist weitestgehend identisch mit dem Gesamtsystem 11 nach Fig. 4.

Neu ist die Zuführung von Gewichtsmedium zum weiterentwickelten ersten Energiewandler 22.

Die thermodynamischen Abläufe des TLC2-Prozesses nach Fig. 3 gelten auch für das Gesamtsystem 12 mit dem weiterentwickelten ersten Energiewandler 22.

Die durch die geringere Höhe des Gesamtsystems 12 verringerte Druckdifferenz zwischen den Punkten 7 und 2 wird für den zweiten Energiewandler durch ein größeres Volumen aus Arbeitsmittel und Gewichtsmedium kompensiert (siehe Fig.7, p-V-Diagramm).

Durch Variation der Menge des Arbeitsmittels bzw. des Gewichtsmediums wird eine leichte Regelung des Gesamtsystems möglich. Von besonderem Vorteil ist, dass der weiterentwickelte erste Energiewandler auch in einer Betriebsart ohne Gewichtsmedium betrieben werden kann und damit der nutzbare Temperaturbereich hin zu niedrigeren Temperaturen und Temperaturdifferenzen ausgedehnt wird.

### Leistungserhöhung durch Parallelisierung

Das Prinzip und die einfache Technik des ersten Energiewandlers und des weiterentwickelten ersten Energiewandlers zur Wandlung thermischer Energie in potentielle Energie erlaubt es, beliebig viele aufwärts führende Rohre zur Energiewandlung parallel zu bauen (siehe Fig.8).

Dies hat den Vorteil, dass auch bei niedrigen Temperaturdifferenzen zwischen der Niedertemperaturquelle und der Dampfverflüssigungstemperatur und dem damit verbundenem kleinen Wirkungsgrad trotzdem große Wärmemengen umgesetzt und daraus technisch nutzbare Energie gewonnen werden kann.

Mit einer Parallelisierung sind Leistungen bis weit in den Megawattbereich erzielbar.

Mit der Nutzung des erfindungsgemäßen ersten Energiewandlers, des weiterentwickelten erfindungsgemäßen ersten Energiewandlers sowie der Parallelisierung des ersten und des weiterentwickelten ersten Energiewandlers:
- Erfolgt durch das Prinzip der frei beweglichen Kolben eine selbsttätige Anpassung der p-V-Kennlinie der ersten Energiewandler an die p-V-Verdampfungskennlinie des Arbeitsmittels
- Ist eine stufenlose Volumenvergrößerung von mehr als 1:100 möglich (Ausgangsvolumen des flüssigen warmen Arbeitsmittels zu Endvolumen des teilverdampften gasförmigen/flüssigen kalten Arbeitsmittels)
- ist eine stufenlose Druckentspannung von mehr als 1:10 möglich (maximaler Arbeitsdruck auf dem unteren Niveau zu minimalem Arbeitsdruck auf dem oberen Niveau)
- Wird durch einen sehr langsamen Druckabbau von mehreren Sekunden bis Minuten (Zeit zwischen Beginn und Ende der Entspannungsverdampfung des Arbeitsmittels) eine explosionsartige Verdampfung des Arbeitsmittels und nachfolgende Tröpfchenerosion, die zu Bauteilzerstörungen führen kann, vermieden
- Werden durch geringe Druckunterschiede von weit weniger als 0,001 MPa (0,01 bar) zwischen der Kolbenoberseite und der Kolbenunterseite die technischen Anforderungen an die Kolbendichtungen deutlich gesenkt und Spaltverluste weitestgehend reduziert
- Sind durch mehrere parallel arbeitende erste Energiewandler Leistungen bis weit in den Megawatt-Bereich möglich
- Ist durch Änderung der zugeführten Mengen des Arbeitsmittels, des Gewichtsmediums oder der Betriebsweise im weiterentwickelten ersten Energiewandler eine einfache Anpassung des TLC2-Prozesses an Veränderungen der externen Temperatur der Niedertemperaturwärmequelle und/oder der Temperatur der Dampfverflüssigung möglich
- können bereits geringe Temperaturdifferenzen von 10°K zur Energiegewinnung ausgenutzt werden
- ist ein flexibler Tag/Nacht-Betrieb sowie ein flexibler Sommer/Winter-Betrieb mit Anpassung an die sich verändernden Temperaturen der Niedertemperaturwärmequelle oder der Dampfverflüssigungstemperatur möglich

Die Vorteile des erfindungsgemäßen zweistufigen Verfahrens zur Wandlung von thermischer Energie nach dem TLC2-Prozess in technisch nutzbare Energie sind:
- die thermodynamisch anspruchsvollen Vorgänge der Wandlung der thermischen Energie nach dem TLC-Prozess in eine andere Energieform werden von der Wandlung in technisch nutzbare mechanische Energie entkoppelt (vergleichbar der Trennung von Dampferzeugung und Turbine in klassischen Wärmekraftwerken)
- die technische Komplexität einer Vorrichtung zur Umwandlung thermischer Energie in technisch nutzbare Energie wird im Vergleich zum Stand der Technik deutlich reduziert, da jeder der beiden Energiewandler für seine jeweilige Aufgabe optimiert werden kann
- Der zu Prozessbeginn erforderliche Arbeitsdruck für das Arbeitsmittel und ggf. des Gewichtsmediums wird verfahrens- und vorrichtungsintern ohne die nach dem Stand der Technik erforderliche Druckpumpe erzeugt
- dies senkt die technisch bedingten Verluste, erhöht den technischen Wirkungsgrad des Gesamtsystems und bringt ökonomische Vorteile

### Auflistung der Abbildungen

Fig. 1 - Thermodynamik des TLC-Prozesses nach dem Stand der Technik
Fig. 2 - Prinzipaufbau eines Systems zur Nutzung des TLC-Prozesses nach dem Stand der Technik
Fig. 3 - Thermodynamik des geänderten TLC2-Gesamtprozesses
Fig. 4 - Darstellung Gesamtsystem 11 nach dem TLC2-Prozess
Fig. 5 - Funktionsprinzip erster Energiewandler
Fig. 6 - Funktionsprinzip weiterentwickelter erster Energiewandler
Fig. 7 - Darstellung Gesamtsystem 12 nach dem TLC2-Prozess
Fig. 8 - Darstellung Gesamtsystem 11 mit mehreren parallelen ersten Energiewandlern 21
Fig. 9 - Thermodynamik des modifizierten M-TLC2-Prozesses
Fig. 10 - Darstellung Gesamtsystem 13 nach dem M-TLC2-Prozess
Fig. 11 - Darstellung Gesamtsystem 14 nach dem M-TLC2-Prozess
Fig. 12 - Darstellung Aufbau und Funktion erster Energiewandler 21
Fig. 13 - Darstellung Aufbau und Funktion weiterentwickelter erster Energiewandler 22
Fig. 14 - Darstellung der Variation möglicher Betriebszustände der ersten Energiewandler 21 und 22 im T-S-Diagramm
Fig. 15 - Darstellung möglicher Gestaltungsvarianten des Rohrsystems der ersten Energiewandler 21 und 22 auf dem unteren bzw. oberen Niveau

### Auflistung der verwendeten Bezugszeichen und Abkürzungen

### Bezugszeichen

- AB - Arbeitsbereich
- AM - Arbeitsmittel
- GB - Gewichtsbereich
- GM - Gewichtsmedium
- H - Fallhöhe Arbeitsmittel
- pA - Arbeitsdruck
- pD - Dosierdruck
- pK - Kolbendruck

### Ziffern 1 - 7 --- Prozesstechnische Punkte

- Punkte bestimmter thermodynamischer und technischer Zustände in T-S und p-V Diagrammen

### Ziffern 10 - 99 --- Gesamtsystem

- 11 - Gesamtsystem zur Wandlung von Wärmeenergie in technisch nutzbare Energie
- 12 - Weiterentwickeltes Gesamtsystem zur Wandlung von Wärmeenergie in technisch nutzbare Energie
- 21 - Erster Energiewandler zur Wandlung von Wärmeenergie in potenzielle Energie
- 22 - Weiterentwickelter erster Energiewandler zur Wandlung von Wärmeenergie in potentielle Energie
- 31 - Wärmetauscher Niedertemperaturwärmequelle
- 32 - Dampfverflüssigungsvorrichtung
- 33 - Sammel- und Pufferbehälter
- 34 - Zweiter Energiewandler, potentielle in technisch nutzbare Energie
- 40 - Zuführungen, allgemein
- 41 - Zuführung Gewichtsmedium
- 42 - Zuführungen zum Druckaufbau
- 51 - Arbeitsmittel, flüssig, kalt
- 52 - Arbeitsmittel, flüssig, warm
- 53 - Arbeitsmittel, dampfförmig, warm
- 54 - Arbeitsmittel, dampfförmig, kalt
- 60 - Gewichtsmedium (z.B. als flüssiges kaltes Arbeitsmittel)

### Ziffern 100 - 199 --- Erster und weiterentwickelter erster Energiewandler

- 110 - Rohrbogen, unteres Niveau
- 120 - Einbringvorrichtung
- 121 - Einbringvorrichtung, nur Arbeitsmittel
- 122 - Einbringvorrichtung, Arbeitsmittel und Gewichtsmedium
- 125 - Kolben-Stoppvorrichtung
- 126 - Dosiervorrichtung
- 130 - Aufstiegsrohr
- 140 - Rohrbogen, oberes Niveau
- 150 - Separierungsvorrichtung
- 160 - Abstiegsrohr
- 170 - Kolben
- 171 - Kolbenstapel

### Detaillierte Beschreibung des Verfahrens und der Gesamtsysteme zur Wandlung von

### thermischer Energie in technisch nutzbare Energie

Die nachfolgende Beschreibung stellt die Arbeitsweise des Gesamtsystems 11 (Fig.4) und des weiterentwickelten Gesamtsystems 12 (Fig.7) gemeinsam dar.

Auf Unterschiede wird im Text eingegangen. Die Beschreibung der thermodynamischen Schritte folgt dabei dem Verlauf des TLC2-Prozesses nach Fig.3.

Zum besseren Verständnis sind in den Figuren 4 und 7 das T-S-Diagramm und das p-V-Diagramm des jeweiligen Gesamtprozesses dargestellt. Die schraffierte Fläche im p-V-Diagramm entspricht dabei der in technisch nutzbare Arbeit umgesetzten thermischen Energie und ist für beide Vorrichtungen bei gleichen Eingangsparametern gleich groß.

Das erfindungsgemäße Gesamtsystem 11 (Fig.4) zur Wandlung von thermischer Energie in technisch nutzbare Energie umfasst zumindest folgende Bestandteile:
- Einen Wärmetauscher 31 zur Übertragung der thermischen Energie einer Niedertemperaturwärmequelle an ein unter Druck stehendes flüssiges Arbeitsmittel 51 ohne Verdampfung des Arbeitsmittels
- Thermisch isolierte Zuführungen 40, um das erwärmte Arbeitsmittel 52 einem ersten Energiewandler 21 zuzuführen
- Mindestens ein erfindungsgemäßer erster Energiewandler 21 zur Umwandlung der thermischen Energie des Arbeitsmittels 52 unter Realisierung der Entspannungsverdampfung nach dem TLC2-Prozess in potentielle Energie
- Zuführungen 40, um den entstandenen Arbeitsmitteldampf 54 einer Dampfverflüssigungsvorrichtung 32 zuzuführen
- Eine Dampfverflüssigungsvorrichtung 32 zur Verflüssigung des verdampften Arbeitsmittels 54
- Zuführungen 40, um das im ersten Energiewandler 21 flüssig gebliebene Arbeitsmittel 51 und das in der Dampfverflüssigungsvorrichtung 32 wieder verflüssigte Arbeitsmittel einem Sammelbehälter 33 zuzuführen
- Ein Sammel- und Pufferbehälter 33 zur Zusammenführung des flüssig gebliebenen und des in der Dampfverflüssigungsvorrichtung 32 verflüssigten Arbeitsmittels
- Zuführungen 42, um das flüssige, kalte Arbeitsmittel 51 unter Druckaufbau vom Sammelbehälter 33 einem zweiten Energiewandler 34 zuzuführen
- Mindestens einen zweiten Energiewandler 34 zur Umwandlung der potentiellen Energie des Arbeitsmittels 51 in technisch nutzbare Energie, wobei das Arbeitsmittel den zweiten Energiewandler noch unter einem Dosierdruck pD stehend verlässt
- Zuführungen 40, um das noch unter Dosierdruck pD stehende Arbeitsmittel 51 vom zweiten Energiewandler 34 wieder dem Wärmetauscher 31 zuzuführen

Das erfindungsgemäße weiterentwickelte Gesamtsystem 12 (Fig.7) umfasst zumindest folgende Bestandteile:
- Einen Wärmetauscher 31 zur Übertragung der thermischen Energie einer Niedertemperaturwärmequelle an ein unter Druck stehendes flüssiges Arbeitsmittel 51 ohne Verdampfung des Arbeitsmittels
- Thermisch isolierte Zuführungen 40, um das erwärmte Arbeitsmittel 52 einem weiterentwickelten ersten Energiewandler 22 zuzuführen
- Mindestens ein erfindungsgemäß weiterentwickelter erster Energiewandler 22 zur Umwandlung der thermischen Energie des Arbeitsmittels 52 unter Realisierung der Entspannungsverdampfung nach dem TLC2-Prozess in potentielle Energie
- Zuführungen 40, um den entstandenen Arbeitsmitteldampf 54 einer Dampfverflüssigungsvorrichtung 32 zuzuführen
- Eine Dampfverflüssigungsvorrichtung 32 zur Verflüssigung des verdampften Arbeitsmittels 54
- Zuführungen 40, um das im ersten Energiewandler 22 flüssig gebliebene Arbeitsmittel 51, das Gewichtsmedium 60 und das in der Dampfverflüssigungsvorrichtung 32 wieder verflüssigte Arbeitsmittel 51 einem Sammelbehälter zuzuführen
- Ein Sammel- und Pufferbehälter 33 zur Zusammenführung des flüssig gebliebenen, des in der Dampfverflüssigungsvorrichtung 32 verflüssigten Arbeitsmittels sowie des Gewichtsmediums
- Zuführungen 42, um das flüssige, kalte Arbeitsmittel unter Druckaufbau vom Sammelbehälter einem zweiten Energiewandler 34 zuzuführen
- Einen zweiten Energiewandler 34 zur Umwandlung der potentiellen Energie des Arbeitsmittels 51 in technisch nutzbare Energie
- Zuführungen 40, um das noch unter Dosierdruck stehende Arbeitsmittel 51 vom zweiten Energiewandler 34 wieder dem Wärmetauscher 31 zuzuführen
- Zuführungen 41 zur Zuführung von unter Dosierdruck stehendem kalten Arbeitsmittel 51 als Gewichtsmedium 60 zum ersten Energiewandler 22

Nicht in den Abbildungen dargestellt werden verschiedene Hilfs- und Zusatzsysteme, da ihre Position und Funktion vielfältig gelöst werden kann. Hilfs- und Zusatzsysteme können z.B. sein:
- Absaugvorrichtungen für nicht kondensierbare Gase
- ggf. Trennvorrichtungen für die Trennung von Arbeitsmittel und Gewichtsmedium
- Filtersysteme zur Reinigung des Arbeitsmittels von Fremdstoffen (z.B. Abrieb)
- Meßsensoren und Prozess-Steuerungs- und Regeltechnik
- Wärmespeicher

In beiden Gesamtsystemen 11 und 12 erfolgt die Umwandlung der thermischen Energie in technisch nutzbare Energie nach dem TLC2-Prozess (siehe Fig. 3) in den Verfahrensschritten:
- **Schritt a:** Isobares Erwärmen (Fig.3: Pkt.2 - Pkt.3) des unter Dosierdruck stehenden flüssigen Arbeitsmittels aus einer Niedertemperaturwärmequelle ohne Verdampfung des Arbeitsmittels
- **Schritt b:** Isentrope Umwandlung (Fig.3: Pkt.3 - Pkt.5) der aufgenommenen thermischen Energie in einem ersten Energiewandler 21 oder 22 in potentielle Energie
- **Schritt c:** Isobares Kondensieren (Fig.3: Pkt.5 - Pkt.1) des verdampften Anteils des Arbeitsmittels
- **Schritt d:** Isochore Umwandlung (Fig.3: Pkt.1 - Pkt.7) der potentiellen Energie über die Fallhöhe H in statischen Druck
- **Schritt e:** Isochore Umwandlung (Fig.3: Pkt.7 - Pkt.2) eines Teils des statischen Druckes im zweiten Energiewandler 34 in technisch nutzbare mechanische Energie

### Thermodynamischer Punkt 2

Startpunkt des Energieumwandlungsprozesses ist Punkt 2 des TLC2-Prozesses (siehe Fig.3, T-S- und p-V-Diagramm) im unteren Bereich der Gesamtsysteme 11 bzw. 12 (siehe Fig. 4 und 7).

Das kalte flüssige Arbeitsmittel 51 steht unter Druck und wird durch Zuführungen 40 dem Wärmetauscher 31 zur Aufnahme von thermischer Energie der Niedertemperaturwärmequelle zugeführt und darin erwärmt ohne zu verdampfen.

Als Niedertemperaturwärmequelle können neben Erdwärme, Meereswärme, Solarwärme, Abwärme aus technischen Prozessen (z.B. Stahl- und Kunststoffindustrie), Wärme aus Kühlprozessen (z-B. Kühlhäuser, Rechenzentren) auch Wärme aus Verbrennungsprozessen (z.B. Reststoffverbrennung, Biogas) oder Restwärme anderer Prozesse (z.B. chemische Industrie) genutzt werden.

Als Arbeitsmittel können hierbei, je nach Temperaturniveau und Temperaturdifferenz zwischen der genutzten Niedertemperaturwärmequelle und der verfügbaren Kondensationstemperatur, alle organischen und anorganischen Stoffe sowie Stoffmischungen zur Anwendung kommen, die den Temperaturbereich von der maximalen Temperatur der Niedertemperaturwärmequelle bis zur minimalen Temperatur der Dampfverflüssigung als Flüssigkeit ohne thermische Zersetzung und ohne zu gefrieren abdecken.

Bei der Auswahl des Arbeitsmittels ist zu beachten, dass chemische Reaktionen des Arbeitsmittels mit einzelnen Bestandteilen des Gesamtsystems vermieden werden.

### Thermodynamischer Punkt 3

Das aus dem Wärmetauscher 31 austretendende erwärmte Arbeitsmittel 52 fließt anschließend durch thermisch isolierte Zuführungen 40 dem ersten Energiewandler 21 (Fig.4, Gesamtsystem 11) bzw. dem weiterentwickelten ersten Energiewandler 22 (Fig.7, Gesamtsystem 12) zu.

Im weiterentwickelten Gesamtsystem 12 (Fig.7) fließt zusätzlich kaltes Arbeitsmittel als Gewichtsmedium 60 durch Zuführungen 41 dem weiterentwickelten ersten Energiewandler 22 zu.

### Thermodynamische Punkte 4' und 4"

In dem ersten Energiewandler 21 (Fig.4, Gesamtsystem 11) bzw. dem weiterentwickelten ersten Energiewandler 22 (Fig.7, Gesamtsystem 12) wird die aufgenommene thermische Energie des warmen flüssigen Arbeitsmittels 52 entsprechend dem TLC2-Prozess (siehe Fig.3, Punkte 4' und 4") durch Verrichten von Volumenänderungsarbeit in Form von Hubarbeit in potentielle Energie umgewandelt.

Das Arbeitsmittel und das Gewichtsmedium (letzteres nur Gesamtsystem 12) werden vom unteren zum oberen Bereich angehoben.

### Thermodynamischer Punkt 5

Im oberen Bereich des ersten Energiewandlers 21 bzw. 22 ist das Arbeitsmittel entsprechend dem TLC2-Prozess (siehe Fig.3: Verlauf Pkt. 4' und 4") teilweise verdampft und insgesamt abgekühlt.

Der noch flüssige Anteil des kalten Arbeitsmittels 51 verlässt auf dem oberen Niveau (Punkt 5) in Gesamtsystem 11 (Fig.4) bzw. Gesamtsystem 12 (Fig.7) den ersten Energiewandler 21 bzw. 22 und fließt dem Sammelbehälter 33 zu.

Im weiterentwickelten Gesamtsystem 12 (Fig.7) fließt das Gewichtsmedium 60 ebenfalls direkt dem Sammelbehälter 33 zu und vergrößert das Volumen des flüssigen kalten Arbeitsmittels 51.

### Thermodynamischer Punkt 6

Der verdampfte und abgekühlte Anteil des Arbeitsmittel 54 verlässt in beiden Gesamtsystemen 11 und 12 ebenfalls den ersten Energiewandler 21 bzw. 22, strömt der Dampfverflüssigungseinrichtung 32 zu und wird hier unter Verminderung der Entropie (Punkt 6) wieder verflüssigt. Ggf. entstandene nicht kondensierbare Gase werden hier abgesaugt.

Das wieder flüssige kalte Arbeitsmittel 51 fließt ebenfalls dem Sammelbehälter 33 zu.

### Thermodynamischer Punkt 1

Mit Eintritt des flüssigen, kalten Arbeitsmittels in den Sammelbehälter 33 ist in beiden Gesamtsystemen 11 und 12 der Punkt 1 des TLC2-Prozesses erreicht.

Die zuvor aufgenommene thermische Energie ist umgewandelt, das kalte Arbeitsmittel 51 (inkl. dem ehemaligen Gewichtsmedium 60) besitzt jetzt potentielle Energie.

### Thermodynamischer Punkt 7

Zur Umwandlung der potentiellen Energie in technisch nutzbare Energie fließt das kalte Arbeitsmittel 51 - in Gesamtsystem 12 auch das Gewichtsmedium 60 - durch druckstabile Zuführungen 42 unter Druckaufbau dem zweiten Energiewandler 34 zu.

Am Eingang des zweiten Energiewandlers 34 erzeugt die Flüssigkeitssäule einen hohen Druck (Punkt 7). Dieser Druck wird im zweiten Energiewandler 34 teilweise in mechanische Energie umgesetzt, die nachfolgend z.B. in einem Generator in elektrische Energie umgewandelt, aber auch als mechanische Energie zum Antrieb von Maschinen verwendet werden kann.

### Thermodynamischer Punkt 2

Das kalte Arbeitsmittel 51 verlässt den zweiten Energiewandler 34 unter einem verbleibenden Restdruck, nachfolgend als Dosierdruck pD bezeichnet. Dieser Dosierdruck pD entspricht Punkt 2 des TLC2-Prozesses und ist so hoch, dass das Arbeitsmittel 51 nachfolgend bei der erneuten Aufnahme von thermischer Energie im Wärmetauscher 31 nicht zu verdampfen beginnt.

In Gesamtsystem 11 wird das gesamte Arbeitsmittel 51 erneut dem Wärmetauscher 31 zugeführt.

In Gesamtsystem 12 wird ein Teil des kalten Wärmemediums 51 als Gewichtsmedium 60 abgetrennt und direkt dem ersten Energiewandler 22 zugeführt. Das restliche Arbeitsmittel 51 wird erneut dem Wärmetauscher 31 zugeführt.

Damit ist der Startpunkt des Energieumwandlungsprozesses erreicht und der Kreislauf geschlossen.

### Vergleich der Gesamtsystems 11 und 12

Bei Vergleich der p-V-Diagramme der Gesamtsysteme 11 und 12 (Fig.4 und 7) ist erkennbar, dass beim Gesamtsystem 12 der größere Teil der technisch nutzbaren Energie bei deutlich verringerter Druckdifferenz zwischen den Punkten 7 und 2 aus dem Volumen des Arbeitsmittels 51 gewonnen wird. Entsprechend dem Volumen des eingesetzten Gewichtsmediums 60 ist die Bauhöhe des ersten Energiewandlers 22 reduziert (im Vergleich zum ersten Energiewandler 21), dies stellt sich als reduzierte Druckdifferenz zwischen den Punkten 7 und 2 des p-V-Diagramms des Gesamtsystems 12 (im Vergleich zum Gesamtsystem 11) dar.

Bei gleicher Menge an zugeführter thermischer Energie wird in den Gesamtsystemen 11 und 12 jedoch immer die gleiche Menge an technisch nutzbarer Energie erzeugt.

### Leistungssteigerung

Zur Steigerung der Leistung der Gesamtsysteme 11 und 12 können mehrere erste Energiewandler 21 bzw. weiterentwickelte erste Energiewandler 22 parallel genutzt werden (siehe Fig. 6 - dargestellt am Beispiel für Gesamtsystem 11). Dabei kann die Anzahl der ersten Energiewandler beliebig hoch sein. Eine entsprechende Anpassung der Leistungsfähigkeit der gemeinsam genutzten Komponenten Wärmetauscher 31, Dampfverflüssiger 32, Sammelbehälter 33 sowie des zweiten Energiewandlers 34 wird dabei vorausgesetzt.

Durch Abschaltung einzelner erster Energiewandler 21 bzw. 22 über einen Stop der Zuführung von Arbeitsmittel ist eine einfache Anpassung der Leistung der ersten Energiewandler 21 bzw. 22 an die Menge der verfügbaren thermischen Energie möglich. Eine Verwendung mehrerer, einzeln abschaltbarer Energiewandler 34 ist dabei vorteilhaft.

### Nutzbarer Temperaturbereich

Die Arbeitsweise der Gesamtsysteme 11 und 12 basiert nur auf dem Druckunterschied zwischen dem Dampfdruck bei maximaler Arbeitstemperatur und dem Dampfdruck bei Dampfverflüssigungstemperatur.

Gesamtsystem 11 ist hierbei besonders vorteilhaft für geringe Temperaturdifferenzen, Gesamtsystem 12 für höhere Temperaturdifferenzen.

Insbesondere dadurch, dass das weiterentwickelte Gesamtsystem 12 durch entsprechende Steuerung wie ein Gesamtsystem 11 betrieben werden kann, wird der Einsatzbereich des Gesamtsystems 12 wesentlich erweitert.

### Weiternutzung der Kondensationswärme

Durch den breiten nutzbaren und variablen Temperaturbereich ist bei einer entsprechenden Temperatur der Niedertemperaturwärmequelle auch eine Weiternutzung der Kondensationswärme möglich.

So kann z.B. bei einer maximalen Arbeitstemperatur von 150°C und einer Kondensationstemperatur von 70°C die Kondensationswärme Heizungswasser erwärmen.

Die erzeugte Energiemenge des Gesamtsystems sinkt entsprechend. Der exergetische Wirkungsgrad des Gesamtsystems verändert sich entsprechend dem Grad der Nutzung der Kondensationswärme.

### Beschreibung der Gesamtsysteme 13 und 14 zur Wandlung von thermischer Energie in technisch nutzbare Energie als spezielle Ausführungen der Gesamtsysteme 11 und 12

In Abhängigkeit von der Art der Niedertemperaturwärmequelle und dem Ort der Bereitstellung der Niedertemperaturwärme sind spezielle Ausführungen der Gesamtsysteme 11 und 12 möglich.

In Fig. 10 (Gesamtsystem 13) und Fig. 11 (Gesamtsystem 14) ist eine bevorzugte Anordnung zur Nutzung von Niedertemperaturwärme aus solarthermischer Erwärmung, aber auch aus Rauchgasen oder Kühlmitteldämpfen dargestellt.

Gesamtsystem 13 ist eine Weiterentwicklung des Gesamtsystems 11. Gesamtsystem 14 ist eine Weiterentwicklung des Gesamtsystems 12.

Gemeinsames Merkmal der Gesamtsysteme 13 und 14 ist, dass der Wärmetauscher 31 zum Einbringen der Niedertemperaturwärme zwischen dem Sammelbehälter 33 und dem zweiten Energiewandler 34 angeordnet ist und sich über die Fallhöhe H erstreckt.

Das zu erwärmende Arbeitsmittel 51 durchläuft hierbei unter gleichzeitigem Druckaufbau den Wärmetauscher 31 und wird als bereits erwärmtes Arbeitsmittel 52 dem zweiten Energiewandler 34 zugeführt. Nach Austritt des warmen Arbeitsmittels aus dem zweiten Energiewandler 34 kommt es zu keiner Verdampfung aufgrund des verbleibenden hohen Dosierdrucks pD. Anschließend wird das erwärmte Arbeitsmittel direkt dem ersten Energiewandler 21 bzw. 22 zugeführt.

In Fig.9 ist der in Gesamtsystem 13 bzw. 14 genutzte modifizierte zweistufige Tri-Lateral-Cycle-Prozess (nachfolgend als M-TLC2 bezeichnet) dargestellt. Der Punkt 2 des ursprünglichen TLC2-Prozesses nach Fig. 3 entfällt und Punkt 7 erhält eine geänderte Position im neuen M-TLC2-Prozess. Die Umsetzung der thermischen Energie in technisch nutzbare Energie erfolgt im M-TLC2-Prozess in den Verfahrensschritten:
- **Schritt a:** Isentrope Umwandlung (Fig.3: Pkt. 4' und 4") der thermischen Energie des erwärmten Arbeitsmittels in einem ersten Energiewandler 21 oder 22 in potentielle Energie
- **Schritt b:** Isobares Kondensieren (Fig.3: Pkt.5 - Pkt.1) des verdampften Anteils des Arbeitsmittels
- **Schritt c:** Isochores Erwärmen (Fig.3: Pkt.1 - Pkt.7) des flüssigen Arbeitsmittels bei gleichzeitigem Aufbau von statischem Druck über die Fallhöhe H aus einer Niedertemperaturwärmequelle ohne Verdampfung des Arbeitsmittels
- **Schritt d:** Isochore Umwandlung (Fig.3: Pkt.7 - Pkt.3) eines Teils des statischen Druckes im zweiten Energiewandler 34 in technisch nutzbare mechanische Energie

Der thermodynamische Ablauf des M-TLC2-Prozesses stellt sich im p-V-Diagramm optisch ähnlich dar, im Vergleich zum TLC2-Prozess ändert sich wenig.

Anders im T-S-Diagramm, wo der fehlende Punkt 2 und die geänderte Position von Punkt 7 die neue Anordnung des Wärmetauschers und den dadurch geänderten Verlauf darstellt.

Zum besseren Verständnis sind in den Figuren 10 und 11 das T-S-Diagramm und das p-V-Diagramm des jeweiligen Gesamtprozesses dargestellt. Die schraffierte Fläche im p-V-Diagramm entspricht dabei der in technisch nutzbare Arbeit umgesetzten thermischen Energie und ist für beide Gesamtsysteme bei gleichen Eingangsparametern gleich groß.

### Detaillierte Beschreibung der Funktion des ersten Energiewandlers 21 bzw. des weiterentwickelten ersten Energiewandlers 22 zur Wandlung von thermischer Energie in potentielle Energie

Die nachfolgende Beschreibung stellt die Arbeitsweise des ersten Energiewandlers 21 (Fig.12) und des weiterentwickelten ersten Energiewandlers 22 (Fig.13) dar. Auf Unterschiede wird im Text eingegangen.

Die physikalischen und technischen Grundlagen sind bereits zuvor in Fig. 5 und Fig 6 dargestellt und beschrieben. Die nachfolgende Beschreibung folgt dem Verlauf des TLC2-Prozesses nach Fig.3 bzw. des M-TLC2-Prozesses nach Fig.9 zwischen den Punkten 3 und 5.

Der erfindungsgemäße erste Energiewandler 21 (Fig.12) zur isentropen Wandlung von thermischer Energie eines unter Druck stehenden, erwärmten flüssigen Arbeitsmittels in potentielle Energie unter Realisierung einer teilweisen Entspannungsverdampfung nach dem TLC-Prozess umfasst zumindest die Bestandteile:
- Ein geschlossenes, thermisch isoliertes, aufwärts gerichtetes Rohrsystem mit einem Aufstiegsrohr 130 und einem Abstiegsrohr 160 verbunden durch einen unteren Rohrbogen 110 und einen oberen Rohrbogen 140
- Eine große Anzahl von in dem Rohrsystem frei umlaufende, mit einer Dichtung versehene, nicht kippende Kolben 170, die die Arbeitsbereiche oberhalb und unterhalb des Kolbens voneinander trennen sowie im Abstiegsrohr 160 einen Kolbenstapel 171 bilden
- Einbringöffnungen im Rohrsystem und einer Einbringvorrichtung 121 im unteren Bereich des Energiewandlers zum Einbringen von warmen Arbeitsmittel 52
- Auslassöffnungen im Rohrsystem und einer Separierungsvorrichtung 150 im oberen Bereich des Rohrsystems zum Auslassen des flüssigen und verdampften Arbeitsmittels 51 und 54

Der erfindungsgemäße weiterentwickelte erste Energiewandler 22 (Fig.13) umfasst die gleichen Bauteile wie der erste Energiewandler 21 sowie zusätzlich:
- eine erweiterte Einbringvorrichtung 122 auf dem unteren Niveau des Rohrsystems zum zusätzlichen Einbringen von Gewichtsmedium 60

Nicht in den Abbildungen dargestellt werden verschiedene Hilfs- und Zusatzsysteme, da ihre Position und Funktion vielfältig gelöst werden kann. Hilfs- und Zusatzsysteme können z.B. sein:
- Startvorrichtung zur initialen Inbetriebsetzung des Prozesses
- Serviceeinrichtungen zum Befüllen des Energiewandlers mit Kolben und Arbeitsmittel, Austausch defekter Kolben oder Reinigung des Arbeitsmittels (z.B. Abrieb)
- Meßsensoren sowie Prozesssteuerungs- und Regeltechnik
- Wärmespeicher

### Schritt 1 - Einbringen der Medien

Startpunkt der Wandlung von thermischer Energie in potentielle Energie ist im unteren Bereich des Rohrsystems, - beispielhaft dargestellt - im unteren Rohrbogen 110.

Aus dem Abstiegsrohr 160 werden Kolben 170, die unter dem Druck pK des nachfolgenden Kolbenstapels 171 stehen, in die Einbringvorrichtungen 121 (Fig.12) bzw. 122 (Fig.13) geschoben. Der Druck pK des Kolbenstapels 171 aus dem Abstiegsrohr 160 ist hierbei größer als der maximale Arbeitsdruck pA.

Der Einbringvorrichtung 121 bzw. 122 wird von außen das unter einem Dosierdruck pD - der größer ist als der maximale Arbeitsdruck pA - stehende erwärmte Arbeitsmittel 52 zugeführt.

In der Einbringvorrichtung 121 bzw. 122 wird anschließend das erwärmte Arbeitsmittel 52 zwischen zwei Kolben 170 eingebracht. Dieser Bereich wird damit zu einem Arbeitsbereich AB.

Zusätzlich kann in Einbringvorrichtung 122 (Fig.13) des weiterentwickelten ersten Energiewandlers 22 kaltes Arbeitsmittel als Gewichtsmedium 60 zwischen zwei Arbeitsbereiche AB eingebracht werden. Ein mit Gewichtsmedium 60 gefüllter Bereich wird damit zu einem Gewichtsbereich GB.

Die Menge der zugeführten Medien und der Zeitpunkt der Einbringung werden durch Dosiervorrichtungen 126 gesteuert.

Zum sicheren Einbringen des Arbeitsmittels bzw. des Gewichtsmediums können in den Einbringvorrichtungen 121 und 122 einzelne Kolben 170 von einer Kolbenstoppvorrichtung 125 kurzzeitig angehalten werden. Nach Freigabe der gestoppten Kolben 170 werden die eingebrachten Bereiche durch den Druck der nachfolgenden Kolben 170 bzw. der nächsten eingebrachten Bereiche in das Aufstiegsrohr 130 geschoben.

Die Kolben 170 schaffen dabei für das erwärmte Arbeitsmittel bzw. das Gewichtsmedium eine räumliche und thermisch isolierte Abgrenzung zu den vorhergehenden bzw. nachfolgenden Bereichen.

Grundsätzlich ist es nicht notwendig, für den weiterentwickelten ersten Energiewandler 22 den Bereichen zwischen zwei Kolben jeweils eine spezifische Zuordnung zu Arbeitsbereich oder Gewichtsbereich zu geben. Jeder Bereich zwischen zwei Kolben kann Arbeitsbereich oder Gewichtsbereich sein.

Aus technischer Sicht kann es aber sinnvoll sein, die Kolben unterschiedlich zu gestalten und damit explizite Arbeits- und Gewichtsbereiche zwischen den Kolben zu spezifizieren.

Mögliche Gründe sind z.B.:
- Das vereinfachte, getrennte Einbringen von Arbeitsmittel 52 und Gewichtsmedium 60
- Bessere Steuerungsmöglichkeiten des Energiewandlers

### Schritt 2 - Umwandlung der thermischen Energie in potentielle Energie

Nach Eintritt der Arbeitsbereiche AB bzw. Gewichtsbereiche GB (letzteres nur im weiterentwickelten ersten Energiewandler 22) in das Aufstiegsrohr 130 beginnt, wie im Zusammenhang mit Fig.5 und 6 erläutert, eine langsame Verringerung des auf dem oberen Kolben lastendenden Arbeitsdruckes pA. Die erfindungsgemäß bevorzugte Ausführung des Aufstiegsrohres 130 ist senkrecht ohne Richtungsänderung. Das allgemeine Grundprinzip des Druckaufbaus erlaubt aber auch eine schräge, schraubenförmige oder andere aufwärts gerichtete Gestaltung des Aufstiegsrohres 130.

Nach Unterschreiten eines von der Temperatur und der Dampfdruckkurve des warmen Arbeitsmittels abhängigen Arbeitsdrucks pA beginnt das Arbeitsmittel 52 in einer Entspannungsverdampfung zu verdampfen, so dass warmer Arbeitsmitteldampf 53 gebildet wird. Dadurch kommt es zu einer Volumenvergrößerung des Arbeitsbereiches bei gleichzeitiger Abkühlung des Arbeitsmittels.

Durch diese Volumenvergrößerung werden im Aufstiegsrohr alle oberhalb dieses Arbeitsbereiches befindlichen Arbeits- bzw. Gewichtsbereiche (letzteres nur im weiterentwickelten ersten Energiewandler 22) angehoben.

Bei einer hinreichend großen Volumenvergrößerung führt dies zu einem Austritt von kaltem Arbeitsmitteldampf 54, kaltem Arbeitsmittel 51 und im weiterentwickelten ersten Energiewandler 22 auch Gewichtsmedium 60 im oberen Bereich des Rohrsystems - beispielhaft dargestellt im oberen Rohrbogen 140 - in die Separationsvorrichtung 150.

Durch den Austritt der Medien in die Separationsvorrichtung 150 verringert sich der Arbeitsdruck pA, der auf den im Aufstiegsrohr 130 verbliebenen Arbeits- und Gewichtsbereichen (letzteres nur im weiterentwickelten ersten Energiewandler 22) lastet. Das führt in den noch im Aufstiegsrohr 130 befindlichen Arbeitsbereichen AB zu einer weiteren Entspannungsverdampfung des noch flüssigen warmen Arbeitsmittels 52, einem Ausdehnen des bereits vorhandenen warmen, unter Druck stehenden Arbeitsmitteldampfes 53, einer damit verbundenen Volumenvergrößerung der Arbeitsbereiche und dem Anheben aller oberhalb eines einzelnen Arbeitsbereiches befindlichen Bereiche.

Der beschriebene Ablauf von
- Austritt von Medien im oberen Bereich des Rohrsystems
- einer dadurch initiierten Druckverringerung im Aufstiegsrohr 130
- einer nachfolgenden Entspannungsverdampfung von warmen Arbeitsmittel 52
- Ausdehnen des bereits vorhandenen warmen Arbeitsmitteldampfes 53
- Anheben der Bereiche im Aufstiegsrohr 130
wiederholt sich stetig durch Zuführung neuer Bereiche in den Einbringvorrichtungen 121 bzw. 122. Dadurch unterliegt das warme Arbeitsmittel 52 während des Aufstiegs im Aufstiegsrohr 130 einer kontinuierlichen Entspannungsverdampfung bei gleichzeitiger Abkühlung von flüssigem Arbeitsmittel 52 und dem bereits entstandenen Arbeitsmitteldampf 53.

Am Ende des Aufstiegs ist das Arbeitsmittel 52 teilweise verdampft und bis auf Kondensationstemperatur abgekühlt. Der entstandene Arbeitsmitteldampf 54 ist unter Volumenvergrößerung und Abkühlung bis auf Kondensationsdruck entspannt.

Durch das Prinzip der frei beweglichen Kolben 170 gibt es keine mechanisch vorgegebene p-V-Kennlinie des ersten (21) und des weiterentwickelten ersten Energiewandlers (22). Das bedeutet, die p-V-Kennlinie der ersten Energiewandler ist variabel und passt sich aufgrund des sich selbst regulierenden Arbeitsdruckes pA jedes einzelnen Arbeitsbereiches und der dadurch erzwungenen Entspannungsverdampfung des Arbeitsmittels selbsttätig der p-V-Verdampfungskennlinie des Arbeitsmittels im genutzten Temperaturbereich an.

Vergleichbares ist mit Vorrichtungen nach dem Stand der Technik nicht möglich.

Gleichfalls ist damit
- eine stufenlose Volumenvergrößerung von mehr als 1:100 - bezogen auf das Ausgangsvolumen des flüssigen warmen Arbeitsmittels zum Endvolumen des teilverdampften gasförmigen/flüssigen kalten Arbeitsmittels - sowie
- eine stufenlose Druckentspannung von weit mehr als 1:10 - bezogen auf den maximalen Arbeitsdruck auf dem unteren Niveau zum minimalem Arbeitsdruck auf dem oberen Niveau - möglich

### Schritt 3 - Trennung und Ausbringung der Medien

Nach dem Austritt des Arbeitsmitteldampfes 54, des abgekühlten, flüssig verbliebenen Arbeitsmittels 51 bzw. Gewichtsmedium 60 (letzteres nur im weiterentwickelten ersten Energiewandler 22) im oberen Rohrbogen 140 aus dem Rohrsystem werden die Medien in der Separationsvorrichtung 150 getrennt.

Das flüssig verbliebene Arbeitsmittel 51 wird aufgefangen, gesammelt und dem Sammelbehälter 33 zugeführt. Im weiterentwickelten Energiewandler 22 wird das flüssig verbliebene Arbeitsmittel 51 gemeinsam mit dem Gewichtsmedium 60 aufgefangen.

Der Arbeitsmitteldampf 54 wird durch entsprechende Zuführungen 40 der Dampfverflüssigungsvorrichtung 32 zugeführt. Evtl. vom Arbeitsmitteldampf mitgerissene Arbeitsmittel-Tröpfchen werden in der Separationsvorrichtung 150 abgeschieden und dem Sammelbehälter 33 zugeführt.

### Schritt 4 - Rückführung der Kolben

Die nach Austritt der Medien aus dem Rohrsystem funktionslosen Kolben 170 werden weiter zum Abstiegsrohr 160 geführt. Dort wird durch das Eigengewicht der Kolben der restliche Arbeitsmitteldampf 54 durch dafür vorgesehene Auslassöffnungen aus dem Rohrsystem in die Separationsvorrichtung 150 gedrückt.

Die Kolben 170 werden als Kolbenstapel 171 zusammengeführt und erzeugen durch ihr Eigengewicht den in den Einbringvorrichtungen 121 und 122 benötigen Kolbendruck pK.

Der erfindungsgemäße Aufbau der ersten Energiewandler 21 und 22 als geschlossenes Rohrsystem mit freilaufenden Kolben eröffnet die Möglichkeit einer Energiewandlung von thermischer in potentielle Energie mit einem sehr großen und variablen Arbeitsbereich hinsichtlich der möglichen Volumenvergrößerung und dem abzubauenden Arbeitsdruck.

Die durch das Prinzip einzelner kleiner Arbeitsbereiche realisierbare stufenlose und variable Entspannungsverdampfung eines Arbeitsmittels ist nur mit einer sehr fein gestuften Turbine vergleichbar.

Der besondere Vorteil der Vielzahl einzelner Arbeitsbereiche ist die damit verbundene lange Zeit (im Vergleich zum Stand der Technik) vom Beginn der Entspannungsverdampfung des Arbeitsmittels bis zum Austritt auf dem oberen Niveau (siehe Fig.3, Punkt 3-5 des T-S-Diagramms).

Bei einer Anzahl von maximal 5 neu zugeführten Arbeitsbereichen je Sekunde, (idealerweise weniger als einem Arbeitsbereich je Sekunde) und einer zum Druckaufbau im Rohr erforderlichen Anzahl von mindestens 10 Arbeitsbereichen ergibt sich eine relativ lange Zeit der Entspannungsverdampfung von 2-10 Sekunden (bei höheren Temperaturen des warmen Arbeitsmittels 52 wegen der größeren Anzahl an Arbeitsbereichen bis zu einigen Minuten), was mit Vorrichtungen nach dem Stand der Technik nicht erreichbar ist.

Durch diese lange Zeit der Entspannungsverdampfung wird eine explosionsartige Dampfblasenbildung, die bei Vorrichtungen nach dem Stand der Technik durch Tröpfchenerosion eine große Gefahr darstellt, vermieden.

Als weiterer Vorteil kann die Entspannungsverdampfungskurve im T-S-Diagramm nach Fig. 3 und Fig. 9 von Punkt 3 bis Punkt 5 sicher und vollständig durchlaufen und die aufgenommene thermische Energie vollständig umgesetzt werden.

Ein weiterer wesentlicher Punkt ist die Gestaltung des umlaufenden Rohrsystems und der Kolben. Die Rohre zur Führung der Kolben sind mit einer gut gleitfähigen thermischen Innenisolation wie z.B. PTFE oder Polyamid (PA) versehen.

Die Kolben selber sind an den Dichtflächen mit einem zum Material der Innenisolation des Rohres passenden Dichtungs- und Gleitmaterial versehen, das sowohl eine Abdichtung der Bereiche als auch eine thermische Isolation gewährleistet.

Innerhalb eines Arbeitsbereiches kommt es durch den Kontakt des Arbeitsmittels mit der Rohrwand und dem Abstreifen des Arbeitsmittels durch den Kolben von der Rohrwand zu Verwirbelungen und einer intensiven Durchmischung des Arbeitsmittels. Das fördert die Verdampfung des Arbeitsmittels. Durch eine geeignete Gestaltung des Kolbens und der Kolbendichtung kann diese Verwirbelung zusätzlich gefördert werden.

Die Kolben weisen zudem vorzugsweise eine aufgeraute, poröse Oberfläche auf, die eine Blasenbildung beim Verdampfen des Arbeitsmittels fördert (vergleichbar der Wirkung von Siedesteinchen).

Da aufgrund der erfindungsgemäßen Konstruktion an den Kolben nur sehr geringe Druckunterschiede von weniger als 0,001 MPa (0,01 bar) auftreten (Druckunterschied = Kolbengewicht/Fläche), liegt die Hauptaufgabe der Kolbendichtung in einer Stützfunktion, um ein Kippen der Kolben im Rohrsystem zu verhindern. Dies ist durch ein geeignetes Kolbendesign möglich. Entsprechende Kolbendesigns sind dem Fachmann bekannt.

Unterstützend beim Kolbendesign ist der Rohrquerschnitt. Neben einem kreisförmigen Querschnitt weisen nicht kreisförmige Rohrquerschnitte (z.B. Ellipse oder Oval) Vorteile z.B. bei der Gestaltung der Einbringvorrichtung bzw. der Austrittsöffnungen und anderer Aufgaben auf.

Eine Ausführung des unteren und oberen Abschnittes des umlaufenden Rohrsystems als horizontale Zone mit konstantem Druck (Beispiele siehe Fig. 14) in Kombination mit einem nicht kreisförmigen Rohrquerschnitt erleichtert die technische Gestaltung der Einbringvorrichtung 120 und der Separierungsvorrichtung 150.

### Prozessbeispiele

Wie in Tabelle 1 exemplarisch aufgeführt, können mit dem Gesamtsystem 11 nach Fig.4 bereits geringe Temperaturunterschiede von 10°K nutzbar gemacht werden.

Die aufgrund der Temperaturdifferenz thermodynamisch gegebene geringe Druckdifferenz von nur 0,033 MPa (0,33bar) zwischen dem maximalen Arbeitsdruck und dem Dampfverflüssigungsdruck im erfindungsgemäßen ersten Energiewandler 21 wird in eine technisch gut nutzbare Druckdifferenz von 0,25 MPa (2,5bar) für den zweiten Energiewandler 34 umgesetzt.

Vergleichbares ist mit Vorrichtungen nach dem Stand der Technik nicht realisierbar.

Der erfindungsgemäße Einsatz des weiterentwickelten Energiewandlers 22 nach Fig.13 mit zusätzlichen Gewichtsbereichen bei höheren Eingangstemperaturen senkt die technisch notwendige Höhe zum Aufbau des maximalen Arbeitsdruckes pA zwischen dem unteren und dem oberen Niveau, wie bereits in der Erläuterung zu Fig. 6 und Fig.7 dargestellt.

In Tabelle 2 ist exemplarisch ein Vergleich der Gesamtsysteme 11 (ohne Gewichtsmedium) und 12 (mit Gewichtsmedium) bei ansonsten gleichen Eingangsparametern dargestellt.

Wie aus den Werten zu ersehen ist, ist bei Nutzung eines Gewichtsmediums (siehe Fig.7) eine wesentlich geringere Höhe des aufwärts führenden Rohres zum Aufbau des benötigten Arbeitsdruckes erforderlich. Der technisch minimal erforderliche Differenzdruck für den zweiten Energiewandler 34 (im Beispiel 0,3 MPa) wird damit zum bestimmenden Faktor für die Menge des eingesetzten Gewichtsmediums und die Bauhöhe des ersten Energiewandlers.

In Tabelle 3 sind beispielhaft die Arbeitsparameter eines Gesamtsystems 12 mit einem weiterentwickelten ersten Energiewandler 22 bei unterschiedlichen Arbeitstemperaturen aufgeführt. Das dargestellte Temperaturszenario (Anstieg der maximalen Arbeitstemperatur von 40 auf 100 °C) entspricht dem Tagesverlauf eines Energiewandlers mit solarthermischer Wärmezufuhr und Verflüssigung des Arbeitsmitteldampfes durch Umgebungsluft bei steigender Umgebungstemperatur (Anstieg der Kondensationstemperatur von 20 auf 40°C).

Deutlich ablesbar sind die sich verändernden Betriebsparameter in Abhängigkeit von der Änderung der maximalen Arbeitstemperatur und der Kondensationstemperatur. In der letzten Spalte ist beispielhaft der Einfluss der Kondensationstemperatur auf die erzielbare Leistung dargestellt.

Bei einer angenommenen Anzahl von einem neu zugeführten Arbeitsbereich je Sekunde entspricht die Zahl der eingesetzten Arbeitsbereiche der Anzahl an Sekunden, in der das Arbeitsmittel die Entspannungsverdampfungskurve vom thermodynamischen Punkt 3 zum Punkt 5 des TLC2-Prozesses durchläuft.

**Tabelle 1**

| Prozessbeispiel für die Umsetzung des TLC2-Prozesses in Gesamtsystem 11 bei einer Temperaturdifferenz von 10° zwischen Eingangs- und Kondensationstemperatur | | |
|---|---|---|
| **Eingangs-Parameter** | **Einheit** | **Gesamtsystem 11** |
| Max. Arbeitstemperatur | **°C** | 40 |
| Kondensationstemperatur | **°C** | 30 |
| Mittl. Wirkungsgrad nach Carnot | **%** | ~1,6 |
| Arbeitsmittel / Dichte | - **/ kg/m²** | n - Pentan / 605,76 |
| Max. Arbeitsdruck | **MPa** | 0,115 |
| Kondensationsdruck | **MPa** | 0,082 |
| Menge Arbeitsmittel | **kg** | 1,6 |
| Rohrdurchmesser | **m** | 0,1 |
| Ausgangshöhe Arbeitsmittel | **m** | 0,33 |

| **Ergebnis-Parameter** | | |
|---|---|---|
| Menge Arbeitsmittel, verdampft / flüssig | **kg** | 0,1 / 1,5 |
| Endhöhe Arbeitsmittel, flüssig + Dampf | **m** | 5,54 |
| Entspannungsverhältnis | | 1:16,9 |
| Notwendige Rohrhöhe | **m** | 48 |
| Anzahl Arbeitsbereiche | - | 19 |
| Differenzdruck zw. Punkt 7 und 2 | **MPa** | 0,25 |
| Geleistete Arbeit je Arbeitsbereich | **kWs** | 0,66 |
| Flächenleistung | **kW/m²** | 84,5 |

**Tabelle 2**

| Vergleich der Gesamtsysteme 11 und 12 bei einer Eingangstemperatur von 100°C und einer Kondensationstemperatur von 40°C | | | |
|---|---|---|---|
| **Eingangs-Parameter** | **Einheit** | **Gesamtsystem 11** | **Gesamtsystem 12** |
| Max. Arbeitstemperatur | **°C** | 100 | |
| Kondensationstemperatur | **°C** | 40 | |
| Mittlerer Wirkungsgrad nach Carnot | % | 8,74 | |
| Arbeitsmittel / Dichte | - / **kg/m²** | n - Pentan / 605,76 | |
| Max. Arbeitsdruck | **MPa** | 0,59 | |
| Kondensationsdruck | **MPa** | 0,115 | |
| Rohrdurchmesser | **m** | 0,1 | |
| Menge erwärmtes Arbeitsmittel | **kg** | 0,23 | |
| Ausgangshöhe Arbeitsmittel | **m** | 0,0515 | |
| Menge kaltes n-Pentan als Gewichtsmedium | **kg** | 0 | 5,6 |

| **Ergebnis-Parameter** | | | |
|---|---|---|---|
| Menge Arbeitsmittel, verdampft / flüssig | **kg** | 0,1 / 0,13 | |
| Endhöhe Arbeitsmittel, flüssig + Dampf | **m** | 3,5 | |
| Entspannungsverhältnis | | 1:68 | |
| Notwendige Rohrhöhe | **m** | 1525 | 138 |
| Anzahl Arbeitsbereiche | - | 1564 | 63 |
| Differenzdruck zw. Punkt 7 und 2 | **MPa** | 8,6 | 0,3 |
| Nutzbares Arbeitsmittel je Arbeitsbereich (+Gewichtsbereich) | **kg** | 0,23 | 5,83 |
| Geleistete Arbeit je Arbeitsbereich | **kWs** | ~3,15 | |
| Flächenleistung | **kW/m²** | ~400 | |

**Tabelle 3**

| Beispiel Spreizung Arbeitsparameter bei solarthermischer Erwärmung und Kühlung durch Umgebungsluft | | | | | | |
|---|---|---|---|---|---|---|
| **Eingangs-Parameter** | **Einheit** | **Gesamtsystem 12** | | | | |
| Betriebsart erster Energiewandler | - | Energiewandler 22 | | | | |
| Max. Arbeitstemperatur | **°C** | 40 | 60 | 80 | 100 | 100 |
| Kondensationstemperatur | **°C** | 20 | 30 | 40 | | 20 |
| Mittlerer Wirkungsgrad nach Carnot | % | 3,3 | 4,7 | 6 | 8,74 | 12 |
| Arbeitsmittel / Dichte @20°C | **- / kg/m²** | N - Pentan / 625,76 | | | | |
| Max. Arbeitsdruck | **MPa** | 0,115 | 0,214 | 0,368 | 0,59 | |
| Kondensationsdruck | **MPa** | 0,056 | 0,082 | 0,115 | | 0,056 |
| Rohrhöhe | **m** | 138 | | | | |
| Rohrdurchmesser | **m** | 0,1 | | | | |
| Menge warmes Arbeitsmittel | **kg** | 0,79 | 0,5 | 0,355 | 0,23 | 0,185 |
| Ausgangshöhe Arbeitsmittel | **m** | 0,16 | 0,1 | 0,077 | 0,051 | 0,041 |
| Menge kaltes Gewichtsmedium | **kg** | 1,6 | 2,8 | 3,45 | 5,6 | 10 |
| Höhe Gewichtsmedium | **m** | 0,326 | 0,58 | 0,73 | 1,18 | 2 |

| **Ergebnis-Parameter** | | | | | | |
|---|---|---|---|---|---|---|
| Arbeitsmittel, verdampft / flüssig | **kg** | 0,1 / 0,69 | 0,1 / 0,4 | 0,1 / 0,25 | 0,1 / 0,13 | 0,1 / 0,08 |
| Endhöhe Arbeitsmittel (flüssig + Dampf) | **m** | 7,5 | 5,3 | 3,825 | 3,80 | 7,4 |
| Entspannungsverhältnis | | 1:47 | 1:53 | 1:50 | 1:74 | 1:170 |
| Anzahl wirksame Arbeitsbereiche | - | 18 | 30 | 49 | 63 | 41 |
| Differenzdruck zw. Punkt 7 und 2 | **MPa** | 0,3 | | | | |
| Nutzbares Arbeitsmittel | **kg** | 2,39 | 3,2 | 3,8 | 5,83 | 10,2 |
| Geleistete Arbeit je Arbeitsbereich | **kWs** | 1,23 | 1,77 | 2,25 | 3,33 | 4,9 |
| Flächenleistung bei einem Arbeitsbereich / sec | **kW/m²** | 156 | 225 | 286 | 424 | 629 |

## Patentansprüche

1. Energiewandler (21) zur isentropen Umwandlung der thermischen Energie eines unter Druck stehenden, durch Kontakt mit einer Wärmequelle erwärmten flüssigen Arbeitsmittel (52) in potentielle Energie unter Realisierung einer teilweisen Entspannungsverdampfung nach einem TLC2-Prozess umfassend mindestens die Bestandteile:
• Ein geschlossenes, thermisch isoliertes, aufwärts gerichtetes Rohrsystem mit einem Aufstiegsrohr (130) und einem Abstiegsrohr (160), verbunden durch Rohrbögen (110, 140)
• Eine Anzahl von mindestens 10 in dem geschlossenen Rohrsystem frei umlaufende, mit einer Dichtung versehene Kolben (170) die im Aufstiegsrohr (130) getrennte Arbeitsbereiche oberhalb und unterhalb der Kolben (170) sowie im Abstiegsrohr (160) einen Kolbenstapel (171) bilden
• Einbringöffnungen und einer Einbringvorrichtung (121) auf dem unteren Niveau des Rohrsystems zum Einbringen des erwärmten Arbeitsmittels (52) in einen Arbeitsbereich (AB) zwischen zwei Kolben (170)
• Auslassöffnungen im Mantel des Rohres auf dem oberen Niveau zum Auslassen des flüssig verbliebenen (51) und des verdampften (54) Arbeitsmittels aus dem Rohrsystem
• Einer Separierungsvorrichtung (150) zum Trennen des verdampften Arbeitsmittels (54) von dem flüssig gebliebenen, kalten Arbeitsmittel (51).

2. Energiewandler (22) nach Anspruch 1 weiter umfassend mindestens die Bestandteile:
• Zusätzliche Einbringöffnungen und einer Einbringvorrichtung (122) auf dem unteren Niveau des Rohrsystems zum Einbringen eines unter Druck stehenden, flüssigen Gewichtsmediums (60) in einen Gewichtsbereich (GB) zwischen zwei Arbeitsbereiche (AB), wobei das Gewichtsmedium (60) nicht durch die Wärmequelle erwärmtes Arbeitsmittel ist
• Auslassöffnungen auf dem oberen Niveau zum gemeinsamen Auslassen des flüssig verbliebenen (51) und des verdampften (54) Arbeitsmittels sowie des flüssigen Gewichtsmediums (60) aus dem Rohrsystem
• Einer Separierungsvorrichtung (150) zum Trennen des verdampften Arbeitsmittels (54) von dem flüssig gebliebenen, kalten Arbeitsmittel (51) sowie dem flüssigen Gewichtsmedium (60).

3. Energiewandler nach einem der vorhergehenden Ansprüche, wobei das Rohrsystem so dimensioniert ist, dass zur Umwandlung der thermischen Energie des erwärmten Arbeitsmittels (52) in potentielle Energie im Aufstiegsrohr (130) des Energiewandlers mindestens 10, bevorzugt mehr als 20 voneinander unabhängige, einzelne Arbeitsbereiche (AB) vorgesehen sind.

4. Energiewandler nach einem der vorhergehenden Ansprüche, wobei die Höhe des Rohrsystems so dimensioniert ist, dass die Bewegung eines einzelnen Arbeitsbereiches (AB) vom Einbringen auf dem unteren Niveau bis zum Erreichen des oberen Niveaus mindestens 2 Sekunden, bevorzugt mehr als 10 Sekunden dauert.

5. Energiewandler nach einem der vorhergehenden Ansprüche, umfassend Kolben (170) mit einem sehr geringen Gewicht, das dazu führt dass es an der Dichtung der Kolben (170) zwischen den einzelnen Arbeitsbereichen (AB) bzw. Arbeitsbereichen (AB) und Gewichtsbereichen (GB) Druckunterschiede von weniger als 0,001 MPa gibt.

6. Energiewandler nach einem der vorhergehenden Ansprüche, umfassend Kolben (170) mit einer aufgerauten, porösen Oberfläche, die eine Blasenbildung des Arbeitsmittels fördert.

7. Energiewandler nach einem der vorhergehenden Ansprüche, wobei eine stufenlose Bewegung der Kolben (170) im Aufstiegsrohr (130) stattfindet, die dazu führt dass die Entspannung des Arbeitsdruckes (pA) sowie die Volumenvergrößerung der Arbeitsbereiche (AB) stufenlos erfolgt.

8. Vorrichtung zur Umwandlung der thermischen Energie einer Niedertemperaturwärmequelle mit Temperaturen von maximal 200°C in zwei Schritten in technisch nutzbare mechanische Energie, umfassend
• mindestens einen ersten Energiewandler nach einem der vorhergehenden Ansprüche 1-7, der ein Arbeitsmittel (AM) unter Nutzung von thermischer Energie einer Niedertemperaturwärmequelle mit einer Temperatur von maximal 200°C durch Realisierung einer Entspannungsverdampfung nach dem TLC2-Prozess von dem unteren Niveau des Energiewandlers auf das obere Niveau hebt und die vom Arbeitsmittel (AM) aufgenommene thermische Energie in potentielle Energie des Arbeitsmittels (AM) wandelt
• einen zweiten Energiewandler (34), der unter Rückführung des Arbeitsmittels (AM) vom oberen auf das untere Niveau die gewonnene potentielle Energie als technisch nutzbare mechanische Energie abgibt.

9. Vorrichtung (11) nach Anspruch 8, wobei sie mindestens folgende Komponenten umfasst:
• Einen Wärmetauscher (31) zur Übertragung der thermischen Energie einer Niedertemperaturwärmequelle mit Temperaturen von maximal 200°C an ein unter Dosierdruck (pD) stehendes flüssiges Arbeitsmittel (51) ohne Verdampfung des Arbeitsmittels
• Thermisch isolierte Zuführungen (40), um das erwärmte Arbeitsmittel (52) dem ersten Energiewandler (21) nach Anspruch 8 zuzuführen
• Dem ersten Energiewandler (21) nach Anspruch 8 zur Umwandlung der thermischen Energie des Arbeitsmittels (52) in potentielle Energie
• Zuführungen (40), um das im ersten Energiewandler (21) flüssig gebliebene Arbeitsmittel (51) einem Sammel- und Pufferbehälter (33) zuzuführen
• Zuführungen (40), um das im ersten Energiewandler (21) verdampfte Arbeitsmittel (54) einer Dampfverflüssigungsvorrichtung (32) zuzuführen
• Eine Dampfverflüssigungsvorrichtung (32) zur Verflüssigung des verdampften Arbeitsmittels (54)
• Zuführungen (40), um das in der Dampfverflüssigungsvorrichtung verflüssigte Arbeitsmittel (51) einem Sammel- und Pufferbehälter (33) zuzuführen
• Einen Sammel- und Pufferbehälter (33) zur Zusammenführung des im ersten Energiewandler (21) flüssig gebliebenen und des in der Dampfverflüssigungsvorrichtung (32) verflüssigten Arbeitsmittels (51)
• Zuführungen (40), um das flüssige, kalte Arbeitsmittel (51) vom Sammel- und Pufferbehälter (33) unter Aufbau von statischem Druck dem zweiten Energiewandler (34) nach Anspruch 8 zuzuführen
• Dem zweiten Energiewandler (34) nach Anspruch 8 zur Umwandlung der potentiellen Energie des Arbeitsmittels (51) in technisch nutzbare Energie, wobei das Arbeitsmittel den zweiten Energiewandler (51) noch unter Dosierdruck (pD) stehend verlässt
• Zuführungen (40), um das noch unter Dosierdruck (pD) stehende Arbeitsmittel (51) vom zweiten Energiewandler (34) wieder dem Wärmetauscher (31) zuzuführen.

10. Vorrichtung (13) nach dem Anspruch 8, wobei sie mindestens folgende Komponenten umfasst:
• Mindestens einen ersten Energiewandler (21) nach einem der Ansprüche 1 bis 7 zur Umwandlung der thermischen Energie eines unter Dosierdruck (pD) stehenden und erwärmten Arbeitsmittels (52) in potentielle Energie
• Zuführungen (40), um das im ersten Energiewandler (21) flüssig gebliebene Arbeitsmittel (51) einem Sammel- und Pufferbehälter (33) zuzuführen
• Zuführungen (40), um das im ersten Energiewandler (21) verdampfte Arbeitsmittel (54) einer Dampfverflüssigungsvorrichtung (32) zuzuführen
• Eine Dampfverflüssigungsvorrichtung (32) zur Verflüssigung des verdampften Arbeitsmittels (54)
• Einen Sammel- und Pufferbehälter (33) zur Zusammenführung des flüssig gebliebenen und des in der Dampfverflüssigungsvorrichtung (32) verflüssigten Arbeitsmittels (51)
• Zuführungen (42), um das Arbeitsmittel (51) vom Sammel- und Pufferbehälter (33) einem Wärmetauscher (31) zuzuführen
• Einen Wärmetauscher (31) zur Übertragung der thermischen Energie einer Niedertemperaturwärmequelle an ein flüssiges Arbeitsmittel (51) ohne Verdampfung des Arbeitsmittels bei gleichzeitigem Aufbau eines hohen statischen Druckes
• Thermisch isolierte Zuführungen (42), um das flüssige, erwärmte und unter hohem Druck stehende Arbeitsmittel (52) vom Wärmetauscher (31) einem zweiten Energiewandler (34) zuzuführen
• Einem zweiten Energiewandler (34) zur Umwandlung von potentieller Energie des erwärmten Arbeitsmittels (52) in technisch nutzbare Energie
• Thermisch isolierte Zuführungen (40), um das erwärmte Arbeitsmittel (52) dem ersten Energiewandler (21) zuzuführen.

11. Vorrichtung (12,14) nach einem der Ansprüche 8 bis 10, wobei zusätzlich zum Arbeitsmittel (AM) ein Gewichtsmedium (60) in den ersten Energiewandler (22) eingebracht werden kann, das im Energiewandler (22) vom unteren auf das obere Niveau gehoben wird.

12. Vorrichtung (11-14) nach einem der Ansprüche 8-11, wobei mehrere der ersten Energiewandler (21,22) nach einem der Ansprüche 1 bis 7 parallel angeordnet sind, welche die anderen aufgeführten Komponenten gemeinsam nutzen und die mehreren ersten Energiewandler (21,22) individuell zu- oder abgeschaltet werden können.

13. Vorrichtung (11-14) nach Anspruch 12, **dadurch gekennzeichnet, dass** sie ein Kontroll- und Regelungssystem aufweist, welches die Anzahl der zu- oder abgeschalteten ersten Energiewandler (21,22) steuert und an Veränderungen der Temperatur der Niedertemperaturwärmequelle, der Kondensationstemperatur oder der verfügbaren Energiemenge der Niedertemperaturwärmequelle anpasst.

14. Vorrichtung (11-14) nach einem der Ansprüche 8-13, **dadurch gekennzeichnet, dass** sie ein Kontroll- und Regelungssystem aufweist, welches die Menge des eingespeisten erwärmten Arbeitsmittels (52) und ggf. des Gewichtsmediums (60) reguliert und an Veränderungen der Temperatur der Niedertemperaturwärmequelle, der Kondensationstemperatur oder der verfügbaren Energiemenge der Niedertemperaturwärmequelle anpasst.

15. Verfahren zur Umwandlung der thermischen Energie eines durch die thermische Energie einer Niedertemperaturwärmequelle mit einer Temperatur von maximal 200°C erwärmten Arbeitsmittels (52) in potentielle Energie des Arbeitsmittels, umfassend die Schritte
• Das warme, flüssige Arbeitsmittel (52) wird in einen ersten Energiewandler (21,22) gemäß einem der Ansprüche 1-7 eingebracht
• Das warme, flüssige Arbeitsmittel (52) wird im ersten Energiewandler (21,22) in einem räumlich abgegrenzten Arbeitsbereich (AB) geführt
• Die Arbeitsbereiche (AB) mit dem warmen, flüssigen Arbeitsmittel (52) werden im Energiewandler (21,22) von einem unteren Niveau auf ein oberes Niveau gehoben, wobei das Anheben des Arbeitsmittels (52) auf das obere Niveau durch isentrope Umwandlung der thermischen Energie des Arbeitsmittels (52) in Hubarbeit durch eine teilweise Entspannungsverdampfung des Arbeitsmittels (52).

16. Verfahren nach Anspruch 15, wobei zusätzlich zu dem erwärmten Arbeitsmittel (52) ein nicht erwärmtes Gewichtsmedium (60) thermisch isoliert von dem erwärmten Arbeitsmittel (52) in räumlich abgegrenzten Gewichtsbereichen (GB) auf das obere Niveau transportiert wird.

17. Verfahren nach einem der vorgenannten Ansprüche 15 - 16, wobei die Umwandlung der thermischen Energie des Arbeitsmittels (52) in potentielle Energie im Energiewandler (21,22) in mindestens 10, bevorzugt mehr als 20 voneinander unabhängigen, einzelnen Arbeitsbereichen (AB) erfolgt.

18. Verfahren nach einem der vorgenannten Ansprüche 15 - 17, wobei die Umwandlung der thermischen Energie des Arbeitsmittels (52) in potentielle Energie im ersten Energiewandler (21,22)
• in einem kontinuierlichen und stufenlosen Aufstieg der Arbeitsbereiche (AB) vom unteren auf das obere Niveau des Energiewandlers erfolgt
• während des Aufstiegs der Arbeitsbereiche eine kontinuierliche und stufenlose Verringerung des Drucks innerhalb der Arbeitsbereiche erfolgt
• während des Aufstiegs der Arbeitsbereiche eine kontinuierliche und stufenlose Vergrößerung des Volumens der Arbeitsbereiche erfolgt
• damit eine selbsttätige Anpassung der p-V-Kennlinie des ersten Energiewandlers (21,22) an die p-V-Verdampfungskennlinie des verwendeten Arbeitsmittels erfolgt.

19. Verfahren zur Umwandlung der thermischen Energie einer Niedertemperaturwärmequelle mit einer Temperatur von maximal 200°C in einem geschlossenen Kreislauf in technisch nutzbare mechanische Energie, **dadurch gekennzeichnet**, das die Umwandlung in mindestens den Schritten erfolgt:
• die thermische Energie des von einer Niedertemperaturwärmequelle erwärmten Arbeitsmittels wird in einem ersten Schritt in einem Verfahren nach den Ansprüchen 15 18 in potentielle Energie des Arbeitsmittels umgewandelt
• die potentielle Energie des Arbeitsmittels wird in einem zweiten Schritt in technisch nutzbare mechanische Energie umgewandelt.

20. Verfahren nach Anspruch 19 mit zumindest den folgenden Verfahrensschritten:
• **Schritt a:** Isobares Erwärmen eines unter Dosierdruck (pD) stehenden flüssigen Arbeitsmittels (51) aus einer Niedertemperaturwärmequelle ohne Verdampfung des Arbeitsmittels
• **Schritt b:** Isentrope Umwandlung der aufgenommenen thermischen Energie in mindestens einem, bevorzugt mehreren ersten Energiewandler (21,22) gemäß Anspruch 1-7 in potentielle Energie des Arbeitsmittels
• **Schritt c:** Isobares Kondensieren des verdampften Anteils des Arbeitsmittels (54)
• **Schritt d:** Isochore Umwandlung der potentiellen Energie des Arbeitsmittels (51) in einem zweiten Energiewandler (34) in technisch nutzbare mechanische Energie.

21. Verfahren nach Anspruch 19 mit zumindest den folgenden Verfahrensschritten:
• **Schritt a:** Isentrope Umwandlung der thermischen Energie eines unter Dosierdruck stehenden erwärmten Arbeitsmittels (52) in mindestens einem, bevorzugt mehreren ersten Energiewandler gemäß Anspruch 1-7 in potentielle Energie des Arbeitsmittels (51)
• **Schritt b:** Isobares Kondensieren des verdampften Anteils des Arbeitsmittels (54)
• **Schritt c:** Isochores Erwärmen des flüssigen Arbeitsmittels (51) bei gleichzeitiger Druckerhöhung aus einer Niedertemperaturwärmequelle ohne Verdampfung des Arbeitsmittels (52)
• **Schritt d:** Isochore Umwandlung der potentiellen Energie des Arbeitsmittels (52) in einem zweiten Energiewandler (34) in technisch nutzbare mechanische Energie.

## Claims

1. Energy converter (21) for isentropic conversion of thermal energy of a pressurized liquid working medium (52) heated by contact with a heat source into potential energy, realizing partial flash evaporation according to a TLC2 process comprising at least the components:
• A closed, thermally insulated, upward directed pipe system with an ascending pipe (130) and a descending pipe (160), connected by pipe bends (110, 140)
• A number of at least 10 pistons (170) freely moving in the closed pipe system equipped with a seal, to form separate working areas above and below the pistons (170) in the ascending pipe (130) and a piston stack (171) in the descending pipe (160)
• Insertion openings and an insertion device (121) at the lower level of the pipe system for inserting the heated working medium (52) into a working area (AB) between two pistons (170)
• Outlet openings in the pipe jacket at the upper level for discharging the remaining liquid (51) and vaporized (54) working medium from the pipe system
• a separation device (150) for separating the vaporized working medium (54) from the cold working medium (51) which has remained liquid.

2. Energy converter (22) according to claim 1, further comprising at least the components:
• Additional insertion openings and an insertion device (122) at the lower level of the pipe system for inserting a pressurized, liquid weight medium (60) into a weight region (GB) between two working regions (AB), the weight medium (60) being working medium not heated by the heat source
• Outlet openings at the upper level for the mixed discharge of the remaining liquid (51) and vaporized (54) working medium and the liquid weight medium (60) from the pipe system
• A separation device (150) for separating the vaporized working medium (54) from the cold working medium (51), which has remained liquid, and the liquid weight medium (60).

3. Energy converter according to one of the preceding claims, wherein the pipe system of the energy converter to convert the thermal energy of the heated working medium (52) into potential energy is dimensioned such that at least 10, preferably more than 20, independent individual working areas (AB) are provided in the ascending pipe (130).

4. Energy converter according to one of the preceding claims, wherein the height of the pipe system is dimensioned such that the movement of a single working area (AB) from insertion at the lower level to reaching the upper level takes at least 2 seconds, preferably more than 10 seconds.

5. Energy converter according to one of the preceding claims, comprising pistons (170) with a very low weight, which results in pressure differences of less than 0,001 MPa at the seal of the pistons (170) between the individual working regions (AB) or working regions (AB) and weight regions (GB).

6. Energy converter according to one of the preceding claims, comprising pistons (170) with a roughened, porous surface which promotes bubble formation of the working medium.

7. Energy converter according to one of the preceding claims, wherein a stepless movement of the pistons (170) in the ascent tube (130) takes place, which results in a stepless relaxation of the working pressure (pA) and an increase in volume of the working areas (AB).

8. Device for converting the thermal energy of a low-temperature heat source with temperatures of maximum 200°C in two steps into technically usable mechanical energy, comprising
• At least one first energy converter according to one of the preceding claims 1-7, which raises a working medium (AM) from the lower level of the energy converter to the upper level using thermal energy from a low-temperature heat source having a temperature of at most 200°C by realizing a flash evaporation according to the TLC2 process and converts the thermal energy absorbed by the working medium (AM) into potential energy of the working medium (AM)
• a second energy converter (34) which, by returning the working medium (AM) from the upper to the lower level, releases the potential energy obtained as technically usable mechanical energy.

9. Device (11) according to claim 8, comprising at least the following components:
• A heat exchanger (31) for transferring the thermal energy of a low-temperature heat source with temperatures of at most 200°C to a liquid working medium (51) under a dosing pressure (pD) without vaporizing the working medium
• Thermally insulated supply pipes (40) for supplying the heated working medium (52) to the first energy converter (21) according to claim 8
• The first energy converter (21) according to claim 8 for converting the thermal energy of the working medium (52) into potential energy
• Pipes(40) for feeding the working medium (51) which has remained liquid in the first energy converter (21) to a collecting and buffer tank (33)
• Pipes (40) for feeding the vaporized working medium (54) from the first energy converter (21) to a vapor condenser (32)
• A vapor condenser (32) for condensing the vaporized working medium (54)
• Pipes (40) for feeding the working medium (51) liquefied in the vapor condenser to a collecting and buffer tank (33)
• A collecting and buffer tank (33) for collecting the working medium (51) which has remained liquid in the first energy converter (21) and the working medium (51) which has been liquefied in the vapor condenser (32)
• Pipes (40) for feeding the liquid, cold working medium (51) from the collecting and buffer tank (33) to the second energy converter (34) according to claim 8 while building up static pressure
• The second energy converter (34) according to claim 8 for converting the potential energy of the working medium (51) into technically usable energy, whereby the working medium leaves the second energy converter (51) under dosing pressure (pD)
• Pipes (40) to feed the working medium (51), which is still under dosing pressure (pD), from the second energy converter (34) back to the heat exchanger (31).

10. Device (13) according to claim 8, comprising at least the following components:
• At least one first energy converter (21) according to one of claims 1 to 7 for converting the thermal energy of a heated working medium (52) under dosing pressure (pD) into potential energy
• Pipes (40) for feeding the working medium (51) which has remained liquid in the first energy converter (21) to a collecting and buffer tank (33)
• Pipes (40) for feeding the working medium (54) vaporized in the first energy converter (21) to a vapor condenser (32)
• A vapor condenser (32) for condensing the vaporized working medium (54)
• A collecting and buffer tank (33) for collecting the working medium (51) which has remained liquid and that which has been liquefied in the vapor liquefaction device (32)
• Pipes (42) for feeding the working medium (51) from the collecting and buffer tank (33) to a heat exchanger (31)
• A heat exchanger (31) for transferring the thermal energy of a low-temperature heat source to a liquid working medium (51) without vaporizing of the working medium while at the same time building up a high static pressure
• Thermally insulated pipes (42) for feeding the liquid, heated and highly pressurized working medium (52) from the heat exchanger (31) to a second energy converter (34)
• A second energy converter (34) for converting the potential energy of the heated working medium (52) into technically usable energy
• Thermally insulated pipes (40) for supplying the heated working medium (52) to the first energy converter (21).

11. Device (12, 14) according to one of the claims 8 to 10, wherein, in addition to the working medium (AM), a weight medium (60) can be introduced into the first energy converter (22), which is lifted from the lower to the upper level in the energy converter (22).

12. Device (11-14) according to one of the claims 8-11, wherein multiple of the first energy converters (21, 22) according to one of the claims 1 to 7 are arranged in parallel, which share the other listed components while the multiple first energy converters (21, 22) can be individually switched on or off.

13. Device (11-14) according to claim 12, having a control and regulation system which controls the number of first energy converters (21, 22) switched on or off and adapts them to changes in the temperature of the low-temperature heat source, the condensation temperature or the amount of energy available from the low-temperature heat source.

14. Device (11-14) according to one of the claims 8-13, having a control and regulation system which regulates the quantity of the fed-in heated working medium (52) and if applicable the weight medium (60) and adapts it to changes in the temperature of the low-temperature heat source, the condensation temperature or the available energy quantity of the low-temperature heat source.

15. A method for converting the thermal energy of a working medium (52) heated by the thermal energy of a low temperature heat source having a temperature of at most 200°C into potential energy of the working medium, comprising the steps of
• the heated, liquid working medium (52) is feeded into a first energy converter (21, 22) according to any one of claims 1-7
• in the first energy converter (21, 22) the heated, liquid working medium (52) is fed in a spatially limited working area (AB)
• the working areas (AB) with the heated, liquid working medium (52) are lifted in the energy converter (21, 22) from a lower level to an upper level, the lifting of the working medium (52) to the upper level being achieved by isentropic conversion of the thermal energy of the working medium (52) into lifting work by partial flash evaporation of the working medium (52)

16. Method according to claim 15, wherein, in addition to the heated working medium (52), a non-heated weight medium (60) is transported thermally isolated from the heated working medium (52) in spatially limited weight regions (GB) to the upper level.

17. Method according to one of the preceding claims 15 - 16, wherein the conversion of the thermal energy of the working medium (52) into potential energy in the energy converter (21, 22) takes place in at least 10, preferably more than 20, individual working regions (AB) which are independent of each other.

18. Method according to any one of the preceding claims 15 - 17, wherein the conversion of the thermal energy of the working medium (52) into potential energy in the first energy converter (21, 22)
• takes place in a continuous and stepless ascent of the working areas (AB) from the lower to the upper level of the energy converter
• during the ascent of the working areas, a continuous and stepless reduction of the pressure within the working areas takes place
• during the ascent of the working areas, the volume of the working areas increases continuously and stepless
• due to that an automatic adaptation of the p-V characteristic of the first energy converter (21, 22) to the p-V evaporation characteristic of the used working medium takes place.

19. Process for converting the thermal energy of a low-temperature heat source with a maximum temperature of 200°C in a closed circuit into technically usable mechanical energy, **characterized in that** the conversion takes place in at least the following steps:
• in a first step the thermal energy of the working medium, heated by a low-temperature heat source, is converted into potential energy of the working medium in a process according to claims 15-18
• in a second step the potential energy of the working medium is converted into technically usable mechanical energy.

20. Process according to claim 19, comprising at least the following process steps:
• **step a**: Isobaric heating of a liquid working medium (51) under dosing pressure (pD) from a low-temperature heat source without vaporization of the working medium
• **step b**: Isentropic conversion of the absorbed thermal energy in at least one, preferably several first energy converters (21, 22) according to claims 1-7 into potential energy of the working medium
• **step c**: Isobaric condensation of the vaporized portion of the working medium (54)
• **step d**: Isochoric conversion of the potential energy of the working medium (51) in a second energy converter (34) into technically usable mechanical energy.

21. Process according to claim 19, comprising at least the following process steps:
• **step a**: Isentropic conversion of the thermal energy of a heated working medium (52) under dosing pressure in at least one, preferably several first energy converters according to claims 1-7 into potential energy of the working medium (51)
• **step b**: Isobaric condensation of the vaporized portion of the working medium (54)
• **step c**: Isochoric heating of the liquid working medium (51) while simultaneously increasing the pressure from a low-temperature heat source without vaporizing the working medium (52)
• **step d**: Isochoric conversion of the potential energy of the working medium (52) in a second energy converter (34) into technically usable mechanical energy.

## Revendications

1. Convertisseur d'énergie (21) pour la conversion isentropique de l'énergie thermique d'un fluide de travail liquide (52) sous pression, chauffé par contact avec une source de chaleur, en énergie potentielle avec réalisation d'une évaporation par détente partielle selon un processus TLC2 comprenant au moins les composants :
• un système de tuyauterie fermé, isolé thermiquement, orienté vers le haut, comprenant un tuyau de montée (130) et un tuyau de descente (160), reliés par des coudes (110, 140)
• un nombre d'au moins 10 pistons (170) circulant librement dans le système de tuyaux fermé et pourvus d'un joint d'étanchéité, qui forment dans le tuyau de montée (130) des zones de travail séparées au-dessus et en dessous des pistons (170) ainsi que dans le tuyau de descente (160) une pile de pistons (171)
• des ouvertures d'introduction et un dispositif d'introduction (121) au niveau inférieur du système de tuyaux pour introduire le fluide de travail chauffé (52) dans une zone de travail (AB) entre deux pistons (170)
• des orifices de sortie dans l'enveloppe du tube au niveau supérieur pour évacuer le fluide de travail restant (51) et le fluide de travail vaporisé (54) du système de tubes
• un dispositif de séparation (150) pour séparer le fluide de travail vaporisé (54) du fluide de travail froid (51) resté liquide.

2. Convertisseur d'énergie (22) selon la revendication 1, comprenant en outre au moins les éléments suivants:
• des ouvertures d'introduction supplémentaires et un dispositif d'introduction (122) au niveau inférieur du système de tuyaux pour introduire un milieu de poids liquide sous pression (60) dans une zone de poids (GB) entre deux zones de travail (AB), le milieu de poids (60) étant du milieu de travail non chauffé par la source de chaleur
• des orifices de sortie au niveau supérieur pour évacuer conjointement le fluide de travail restant liquide (51) et le fluide de travail vaporisé (54) ainsi que le milieu liquide pondéral (60) du système de tuyaux
• un dispositif de séparation (150) pour séparer le fluide de travail vaporisé (54) du fluide de travail froid resté liquide (51) ainsi que du milieu pondéral liquide (60).

3. Convertisseur d'énergie selon l'une des revendications précédentes, dans lequel le système de tubes est dimensionné de telle sorte que, pour la conversion de l'énergie thermique du fluide de travail chauffé (52) en énergie potentielle dans le tube de montée (130) du convertisseur d'énergie, il est prévu au moins 10, de préférence plus de 20 zones de travail individuelles (AB) indépendantes les unes des autres.

4. Convertisseur d'énergie selon l'une des revendications précédentes, dans lequel la hauteur du système de tubes est dimensionnée de telle sorte que le mouvement d'une seule zone de travail (AB) dure au moins 2 secondes, de préférence plus de 10 secondes, entre le moment où elle est introduite au niveau inférieur et le moment où elle atteint le niveau supérieur.

5. Convertisseur d'énergie selon l'une quelconque des revendications précédentes, comprenant des pistons (170) ayant un poids très faible qui fait qu'il existe des différences de pression inférieures à 0,001 MPa au niveau du joint des pistons (170) entre les différentes zones de travail (AB) ou les zones de travail (AB) et les zones de poids (GB).

6. Convertisseur d'énergie selon l'une quelconque des revendications précédentes, comprenant des pistons (170) ayant une surface poreuse rugueuse qui favorise la formation de bulles de fluide de travail.

7. Convertisseur d'énergie selon l'une des revendications précédentes, dans lequel un mouvement continu des pistons (170) a lieu dans le tube de montée (130), ce qui a pour conséquence que la détente de la pression de travail (pA) ainsi que l'augmentation de volume des zones de travail (AB) ont lieu de manière continue.

8. Dispositif pour la transformation en deux étapes de l'énergie thermique d'une source de chaleur à basse température avec des températures de 200°C au maximum en énergie mécanique techniquement utilisable, comprenant
• au moins un premier convertisseur d'énergie selon l'une quelconque des revendications précédentes 1-7, qui élève un fluide de travail (AM) du niveau inférieur du convertisseur d'énergie au niveau supérieur en utilisant l'énergie thermique d'une source de chaleur à basse température ayant une température maximale de 200°C en réalisant une évaporation par détente selon le procédé TLC2, et qui convertit l'énergie thermique reçue par le fluide de travail (AM) en énergie potentielle du fluide de travail (AM)
• un deuxième convertisseur d'énergie (34) qui, en ramenant le fluide de travail (AM) du niveau supérieur au niveau inférieur, délivre l'énergie potentielle obtenue sous forme d'énergie mécanique techniquement utilisable.

9. Dispositif (11) selon la revendication 8, dans lequel il comprend au moins les composants suivants:
• un échangeur de chaleur (31) pour la transmission de l'énergie thermique d'une source de chaleur à basse température avec des températures de 200°C maximum à un fluide de travail liquide (51) se trouvant sous pression de dosage (pD) sans évaporation du fluide de travail
• des alimentations thermiquement isolées (40) pour fournir le fluide de travail chauffé (52) au premier convertisseur d'énergie (21) selon la revendication 8
• au premier convertisseur d'énergie (21) selon la revendication 8, pour convertir l'énergie thermique du fluide de travail (52) en énergie potentielle
• des amenées (40) pour amener le fluide de travail (51) resté liquide dans le premier convertisseur d'énergie (21) à un récipient collecteur et tampon (33)
• des alimentations (40) pour amener le fluide de travail (54) vaporisé dans le premier convertisseur d'énergie (21) à un dispositif de liquéfaction de vapeur (32)
• un dispositif de liquéfaction de la vapeur (32) pour liquéfier le fluide de travail vaporisé (54)
• des alimentations (40) pour amener le fluide de travail (51) liquéfié dans le dispositif de liquéfaction de vapeur à un récipient collecteur et tampon (33)
• un récipient collecteur et tampon (33) pour réunir le fluide de travail (51) resté liquide dans le premier convertisseur d'énergie (21) et le fluide de travail liquéfié dans le dispositif de liquéfaction de vapeur (32)
• des amenées (40) pour amener le fluide de travail liquide et froid (51) du récipient collecteur et tampon (33) au deuxième convertisseur d'énergie (34) en établissant une pression statique selon la revendication 8
• le deuxième convertisseur d'énergie (34) selon la revendication 8, pour la conversion de l'énergie potentielle du fluide de travail (51) en énergie techniquement utilisable, le fluide de travail quittant le deuxième convertisseur d'énergie (51) encore sous pression de dosage (pD)
• des amenées (40) pour ramener le fluide de travail (51) encore sous pression de dosage (pD) du deuxième convertisseur d'énergie (34) à l'échangeur de chaleur (31).

10. Dispositif (13) selon la revendication 8, dans lequel il comprend au moins les composants suivants:
• au moins un premier convertisseur d'énergie (21) selon l'une des revendications 1 à 7, pour convertir l'énergie thermique d'un fluide de travail (52) chauffé et soumis à une pression de dosage (pD) en énergie potentielle
• des amenées (40) pour amener le fluide de travail (51) resté liquide dans le premier convertisseur d'énergie (21) à un récipient collecteur et tampon (33)
• des alimentations (40) pour amener le fluide de travail (54) vaporisé dans le premier convertisseur d'énergie (21) à un dispositif de liquéfaction de vapeur (32)
• un dispositif de liquéfaction de la vapeur (32) pour liquéfier le fluide de travail vaporisé (54)
• un réservoir collecteur et tampon (33) pour réunir le fluide de travail (51) resté liquide et celui qui a été liquéfié dans le dispositif de liquéfaction de vapeur (32)
• des alimentations (42) pour amener le fluide de travail (51) du réservoir collecteur et tampon (33) à un échangeur de chaleur (31)
• un échangeur de chaleur (31) pour transférer l'énergie thermique d'une source de chaleur à basse température à un fluide de travail liquide (51) sans évaporation du fluide de travail tout en établissant une pression statique élevée
• des conduites d'alimentation thermiquement isolées (42) pour amener le fluide de travail liquide, chauffé et sous haute pression (52) de l'échangeur de chaleur (31) à un deuxième convertisseur d'énergie (34)
• un deuxième convertisseur d'énergie (34) pour convertir l'énergie potentielle du fluide de travail chauffé (52) en énergie techniquement utilisable
• des alimentations thermiquement isolées (40) pour alimenter le fluide de travail chauffé (52) au premier convertisseur d'énergie (21).

11. Dispositif (12, 14) selon l'une des revendications 8 à 10, dans lequel, en plus du moyen de travail (AM), un moyen de poids (60) peut être introduit dans le premier convertisseur d'énergie (22), lequel est soulevé dans le convertisseur d'énergie (22) du niveau inférieur au niveau supérieur.

12. Dispositif (11-14) selon l'une des revendications 8-11, dans lequel plusieurs des premiers convertisseurs d'énergie (21, 22) selon l'une des revendications 1 à 7 sont disposés en parallèle, lesquels partagent les autres composants énumérés et les plusieurs premiers convertisseurs d'énergie (21, 22) peuvent être activés ou désactivés individuellement.

13. Dispositif (11-14) selon la revendication 12, **caractérisé en ce qu'**il comprend un système de contrôle et de régulation qui commande le nombre de premiers convertisseurs d'énergie (21, 22) activés ou désactivés et les adapte aux variations de la température de la source de chaleur à basse température, de la température de condensation ou de la quantité d'énergie disponible de la source de chaleur à basse température.

14. Dispositif (11-14) selon l'une quelconque des revendications 8 à 13, **caractérisé en ce qu'**il comprend un système de contrôle et de régulation qui régule et adapte la quantité de fluide de travail chauffé (52) et, le cas échéant, de fluide pondéral (60) injectés aux variations de la température de la source de chaleur à basse température, de la température de condensation ou de la quantité d'énergie disponible de la source de chaleur à basse température.

15. Procédé de conversion de l'énergie thermique d'un fluide de travail (52) chauffé par l'énergie thermique d'une source de chaleur à basse température ayant une température maximale de 200°C en énergie potentielle du fluide de travail, comprenant les étapes consistant à
• le fluide de travail liquide chaud (52) est introduit dans un premier convertisseur d'énergie (21, 22) selon l'une des revendications 1 à 7
• de fluide de travail liquide chaud (52) est guidé dans le premier convertisseur d'énergie (21, 22) dans une zone de travail (AB) délimitée dans l'espace
• les zones de travail (AB) contenant le fluide de travail liquide chaud (52) sont élevées d'un niveau inférieur à un niveau supérieur dans le convertisseur d'énergie (21, 22), l'élévation du fluide de travail (52) au niveau supérieur étant réalisée par conversion isentropique de l'énergie thermique du fluide de travail (52) en travail d'élévation par une vaporisation à détente partielle du fluide de travail (52).

16. Procédé selon la revendication 15, dans lequel, en plus du fluide de travail (52) chauffé, un fluide de poids (60) non chauffé est transporté au niveau supérieur, isolé thermiquement du fluide de travail (52) chauffé, dans des zones de poids (GB) délimitées dans l'espace.

17. Procédé selon l'une des revendications 15 à 16 précitées, dans lequel la conversion de l'énergie thermique du fluide de travail (52) en énergie potentielle dans le convertisseur d'énergie (21, 22) s'effectue dans au moins 10, de préférence plus de 20 zones de travail individuelles (AB) indépendantes les unes des autres.

18. Procédé selon l'une quelconque des revendications 15 à 17 précitées, dans lequel la conversion de l'énergie thermique du fluide de travail (52) en énergie potentielle dans le premier convertisseur d'énergie (21, 22) est effectuée par un dispositif de conversion de l'énergie thermique en énergie potentielle
• s'effectue en une montée continue et progressive des zones de travail (AB) du niveau inférieur au niveau supérieur du convertisseur d'énergie
• pendant la montée des zones de travail, une réduction continue et progressive de la pression à l'intérieur des zones de travail est effectuée
• pendant la montée des zones de travail, il y a une augmentation continue et progressive du volume des zones de travail
• pour qu'il se produise une adaptation automatique de la caractéristique p-V du premier convertisseur d'énergie (21, 22) à la caractéristique d'évaporation p-V du fluide de travail utilisé.

19. Procédé de transformation de l'énergie thermique d'une source de chaleur à basse température, d'une température maximale de 200°C, dans un circuit fermé, en énergie mécanique techniquement utilisable, **caractérisé en ce que** la transformation s'effectue au moins en les étapes suivantes:
• l'énergie thermique du fluide de travail chauffé par une source de chaleur à basse température est transformée dans une première étape en énergie potentielle du fluide de travail dans un procédé selon les revendications 15 à 18
• l'énergie potentielle du fluide de travail est transformée dans un deuxième temps en énergie mécanique techniquement utilisable.

20. Procédé selon la revendication 19, comprenant au moins les étapes de procédé suivantes:
• **Étape** a: Chauffage isobare d'un fluide de travail liquide (51) sous pression de dosage (pD) à partir d'une source de chaleur à basse température sans évaporation du fluide de travail
• **Étape** b: Conversion isentropique de l'énergie thermique absorbée dans au moins un, de préférence plusieurs premiers convertisseurs d'énergie (21, 22) selon les revendications 1-7 en énergie potentielle du fluide de travail
• **Étape c**: Condensation isobare de la fraction évaporée du fluide de travail (54)
• **Étape d**: Conversion isochore de l'énergie potentielle du fluide de travail (51) dans un deuxième convertisseur d'énergie (34) en énergie mécanique techniquement utilisable.

21. Procédé selon la revendication 19, comprenant au moins les étapes de procédé suivantes:
• **Étape a**: Conversion isentropique de l'énergie thermique d'un fluide de travail chauffé (52) sous pression de dosage dans au moins un, de préférence plusieurs premiers convertisseurs d'énergie selon la revendication 1-7 en énergie potentielle du fluide de travail (51)
• **Étape b**: Condensation isobare de la fraction évaporée du fluide de travail (54)
• **Étape c:** Chauffage isochore du fluide de travail liquide (51) avec augmentation simultanée de la pression à partir d'une source de chaleur à basse température sans évaporation du fluide de travail (52)
• **Étape d:** Conversion isochore de l'énergie potentielle du fluide de travail (52) dans un deuxième convertisseur d'énergie (34) en énergie mécanique techniquement utilisable.
